# EUROPÄISCHE PATENTANMELDUNG

(11) **EP 4 421 420 A1**
(43) Veröffentlichungstag der Anmeldung: **28.08.2024**
(21) Anmeldenummer: 24158985.2
(22) Anmeldetag: 21.02.2024
(51) Int. Cl.: F25D 17/06, F25D 25/04, F25D 29/00

(54) **TEMPERIERSYSTEM UND VERFAHREN ZU DESSEN STEUERUNG**

(30) Priorität: 24.02.2023 DE 102023104630
(71) Anmelder: Viessmann Refrigeration Solutions GmbH, 35108 Allendorf (DE)
(72) Erfinder: Kurzay, Jörg, 65201 Wiesbaden (DE); Stein, Michael, 08538 Weischlitz (DE); Schier, Marcel, 55288 Partenheim (DE)
(74) Vertreter: Sperschneider, Alexandra

(57) **Zusammenfassung**

Die Erfindung betrifft ein Temperiersystem mit wenigstens einer Lager- und Transportvorrichtung, welche wenigstens ein austauschbares, regenerierbares Temperierelement aufweist, sowie wenigstens einem Regenerationsmagazin zur aktiven Regeneration von entladenen Temperierelementen aus Lager- und Transportvorrichtungen.

## Beschreibung

Die vorliegende Erfindung betrifft Temperiersystem und Verfahren zu dessen Steuerung.

### Hintergrund

Bislang gestaltet es sich schwierig Güter mit unterschiedlichen Lager- oder Transporttemperaturen effektiv in einem gemeinsamen Lager zusammen zu lagern. Einerseits ist die Kühlkette einzuhalten und andererseits soll in der heutigen Zeit nicht zu viel Energie, beispielsweise für die Kühlung gesamter Räume oder Hallen, aufgewendet werden. In der Praxis sind aktive Kühlvorrichtungen bekannt, welche zum Kühlen immer eine Stromquelle benötigen, um den Kühlvorgang aufrechtzuerhalten. Fällt die Stromquelle aus, wird die Kühlkette unterbrochen und die Waren verderben bzw. werden unbrauchbar. Zudem sind derartige Aktivkühlungen technisch sehr komplex und bedingen ein hohes Gewicht bzw. einen großen Platzbedarf.

So ist es nahezu unmöglich derartige Temperierräume aufgrund der unzureichenden Deckenlast in Bestandsimmobilien zu integrieren. Zudem erweisen sich derartige Aktivkühlungen als nachteilig, da sie stets nur einen einzigen engen Temperaturbereich abdecken. Sollen aber beispielsweise Waren mit unterschiedlichen Lagerungstemperaturen eingelagert oder transportiert werden, so bedarf es für jede Temperatur eines eigenen aktiv gekühlten Lagerraums bzw. eines aktiv gekühlten Transports. Dies ist logistisch und in Kostensicht nachteilhaft.

### Aufgabe

Daher ist es Aufgabe der vorliegenden Erfindung, energiesparend und effektiv ausgebildet zu sein, so dass auf eine leistungsstarke Stromquelle zur Temperierung der Lager- und Transportvorrichtung verzichtet werden kann.

Weiterhin besteht die Aufgabe der vorliegenden Erfindung darin, ein individuell einstellbares Temperiersystem bereitzustellen, welches für sich einen vorbestimmbaren Temperaturbereich aufweisen kann, so dass pro Temperiersystem auf kompakte Art und Weise Bestückungen mit Temperierelementen ermöglicht werden.

Weiterhin ist es Aufgabe der vorliegenden Erfindung ein Temperiersystem bereitzustellen, welches in einem ungekühlten Lagerhaus Güter dauerhaft temperiert.

Weiterhin ist es Aufgabe der vorliegenden Erfindung ein Temperiersystem bereitzustellen, welches eine kontinuierliche Regeneration von Temperierelementen in kurzer Zeit ermöglicht.

Weiterhin ist es Aufgabe der vorliegenden Erfindung eine Möglichkeit der automatisierten Handhabung ohne menschliche Handgriffe bereitzustellen.

### Lösung

Diese Aufgabe wird mit einem Temperiersystem gemäß Anspruch 1 sowie dem nebengeordneten Verfahrensanspruch 7 und 8 gelöst.

Der Kern der vorliegenden Erfindung liegt in einem intelligenten Temperiersystem mit wenigstens einer Lager- und Transportvorrichtung, welche wenigstens ein austauschbares, regenerierbares Temperierelement aufweist, sowie wenigstens einem Regenerationsmagazin zur aktiven Regeneration von entladenen Temperierelementen aus Lager- und Transportvorrichtungen, wobei die wenigstens eine Lager- und Transportvorrichtung eine Erfassungseinrichtung aufweist, welche mit der wenigstens einen Kontrolleinheit des wenigstens einen Regenerationsmagazins Daten- und/oder Kommunikationsverbindungen ausbildet und/oder wobei die wenigstens eine Erfassungseinrichtung und die wenigstens eine Kontrolleinheit des wenigstens einen Regenerationsmagazins Daten- und/oder Kommunikationsverbindungen mit wenigstens einer externen Steuereinheit ausbilden.

Dies ist vorteilhaft, da durch die Datenverbindungen und oder Kommunikationsverbindungen zwischen Lager- und Transportvorrichtung und Regenerationsmagazin deren Aktionen aufeinander abgestimmt werden können.

Erfasst die Datenerfassungseinrichtung in der Lager- und Transportvorrichtung beispielsweise Daten, welche nicht einem vorher bestimmbaren Wertbereich entsprechen, so kann die Erfassungseinrichtung zusätzliche Funktionen steuern. Die Erfassungseinrichtung kann dann verlassen, dass die Lager- und Transportvorrichtung zu einem Regenerationsmagazin verbracht wird. Zugleich ist denkbar, dass die wenigstens eine Kontrolleinheit des Regenerationsmagazins die Ankunft der Lager- und Transportvorrichtung erfasst und weitere Abläufe des Regenerationsmagazins in Gang setzt. Hierdurch können vorteilhaft Arbeitsabläufe von Bedienpersonal vereinfacht werden. Zudem ist auch denkbar, hiermit Bedienpersonalkosten einzusparen.

Alternativ oder ergänzend hierzu können die wenigstens eine Datenerfassungseinrichtung und die wenigstens eine Kontrolleinheit auch mit einer externen Steuereinheit Daten- und/oder Kommunikationsverbindungen ausbilden. Vorteilhaft ist die externe Steuereinheit von dem Temperiersystem beabstandet. Die externe Steuereinheit kann beispielsweise serverbasiert, cloudbasiert oder anwendungssoftwarebasiert, auch als appbasiert bezeichnet, ausgebildet sein. Sie weist vorteilhaft eine Steuerungssoftware auf, in welcher die Aktionsabläufe zwischen Lager- und Transportvorrichtung und Regenerationsmagazin hinterlegt sind. Vorteilhaft sind die Aktionsabläufe dauerhaft wiederholbar ausgebildet.

Schließlich dient die externe Steuerungseinheit auch zur Kommunikation möglicher Fehler in den Aktionsabläufen, beispielsweise falls eine Aktion nicht durchgeführt werden kann. Dann sendet die externe Steuereinheit ein Fehlerprotokoll vorteilhaft über eine Anwendungssoftware auf ein Smartphone oder auch eine anderes Anzeigemodul, beispielsweise einen Bildschirm, wodurch das Bedienpersonal auf den Fehler hingewiesen wird. In diesem Fall können auch Erfassungseinrichtung und Kontrolleinheit in Daten- und/oder Kommunikationsverbindung miteinander. Die externe Steuereinheit überwacht lediglich, dass die entsprechend hinterlegten Aktionsabläufe abgearbeitet und eingehalten werden.

Weitere vorteilhafte Ausführungsformen ergeben sich aus den Unteransprüchen.

Unter Datenverbindung wird vorteilhaft die Übertragung von Daten zwischen Erfassungseinrichtung und Kontrolleinheit, zwischen Erfassungseinrichtung und externer Steuereinheit sowie zwischen Kontrolleinheit und externer Steuereinheit verstanden. Hierbei können die Daten aktiv von der jeweiligen Einheit oder Einrichtung gesendet werden. Es ist aber auch denkbar, dass Erfassungseinrichtung und Kontrolleinheit die Daten lediglich bereitstellen und die externe Steuereinheit diese aktiv abfragt. Als Daten können jegliche Art an Daten verstanden werden, beispielsweise Funktionsdaten, Daten zu Aktionsabläufen, Umweltdaten, Positionsdaten von beweglichen Teilen, Gewichtsdaten und dergleichen. Über Kommunikationsverbindungen werden vorteilhaft Signale gesendet oder ausgetauscht. Die Datenverbindungen und Kommunikationsverbindungen können drahtlos und/oder drahtgebunden ausgebildet sein.

Vorteilhaft sind zahlreiche Datenverbindungen und Kommunikationsverbindungen vorgesehen, welche zusammen ein Kommunikationsnetzwerk ausbilden.

Bei einer weiteren vorteilhaften Ausführungsform weist die temperierfähige Lager- und Transportvorrichtung wenigstens einen Gehäusekorpus sowie wenigstens eine Gehäusekorpusverschlusseinheit zum Verschließen des Gehäusekorpus auf, wobei die Gehäusekorpusverschlusseinheit wenigstens einen Träger sowie wenigstens eine daran angeordnete Positioniereinheit zur zumindest teilweisen Aufnahme wenigstens eines mobilen, regenerativen Temperierelements aufweist, wobei die Gehäusekorpusverschlusseinheit und/oder der Gehäusekorpus weiterhin wenigstens eine Erfassungseinrichtung aufweist. Die Erfassungseinrichtung erfasst vorteilhaft wenigstens Daten zu wenigstens einem Temperiervolumenwert und stellt diese zur Abfrage bereit und/oder leitet diese auf Abfrage weiter, wobei die Erfassungseinrichtung mit wenigstens einem Sensorelement gekoppelt ist, welches an einer Trägerunterseite angeordnet ist, welche im Gebrauchszustand dem Temperiervolumen zugewandt ist.

Durch diese besondere Ausgestaltung der Lager- und Transportvorrichtung ist es erstmals möglich, das Temperiervolumen innerhalb der Lager- und Transportvorrichtung zu überwachen und auch zu temperieren.

Der Gehäusekorpus dient der Aufnahme von wenigstens einem Gut zu dessen Transport und/oder Lagerung. Die hier verwendete Bezeichnung "Lager- und Transportvorrichtung" meint eine Vorrichtung, welche sowohl als Lagervorrichtung von darin angeordneten Gütern und auch als Transportvorrichtung von darin angeordneten Gütern verwendet werden kann.

Die Gehäusekorpusverschlusseinheit ist derart ausgebildet, dass sie den Gehäusekorpus im Gebrauchszustand, also bei bestückter Lager- und Transportvorrichtung, verschließt. Die Gehäusekorpusverschlusseinheit kann vorteilhaft als Deckel bezeichnet werden. Der Abschluss der Gehäusekorpusverschlusseinheit und des Gehäusekorpus ist entsprechend dicht, beispielsweise gas- oder wasserdicht, ausgebildet, so dass das Temperiervolumen ein eigenes, vorbestimmbares Temperiervolumenklima aufweist. Vorteilhaft wird unter Temperieren eine Temperatur oder ein Temperaturbereich verstanden, welcher wärmer als die Umgebungstemperatur der Lager- und Transportvorrichtung oder alternativ kälter als die Umgebungstemperatur der Lager- und Transportvorrichtung ist. Somit kann unter Temperieren einerseits Kühlen und andererseits Warmhalten verstanden werden. Vorteilhaft kann die Erfassungseinrichtung an der Gehäusekorpusverschlusseinheit und/oder dem Gehäusekorpus angeordnet sein.

Unter Gebrauchszustand ist vorteilhaft der Zustand zu verstehen, bei welchem die Lager- und Transportvorrichtung wenigstens ein Gut bevorratet.

**Bei einer vorteilhaften Ausgestaltung der Lager- und Transportvorrichtung** ist der Gehäusekorpus kistenartig ausgebildet. So kann vorteilhaft eine besonders leichte Stapelung der Lager- und Transportvorrichtung ausgebildet werden. Dies kann beispielsweise dann erfolgen, wenn die Lager- und Transportvorrichtungen in einem nicht temperierten Lager platzsparend angeordnet wird. Auch erweist sich die Stapelfähigkeit beim Transport auf einem LKW oder der Bahn als platzsparend und effektiv.

**Bei einer vorteilhaften Ausgestaltung der Lager- und Transportvorrichtung** ist unter Temperiervolumenwert wenigstens ein Wert zu verstehen, welcher dem Temperiervolumen entnommen werden kann. Vorteilhafte Beispiele für solche Werte sind Umweltwerte, wie wenigstens ein Temperaturwert des Temperiervolumens, wenigstens ein Präsenzwert zur Ermittlung der Güterpräsenz, wenigstens ein Luftfeuchtigkeitswert des Temperiervolumens, wenigstens ein Temperaturwert des Gehäusekorpus, wenigstens ein Temperaturwert des eingelagerten Gutes oder aber auch ein Temperaturwert eines Temperierelements im Fall der Ausbildung als Temperiersystem und/oder jegliche Kombinationen oder Mehrfacherfassungen hieraus.

Zur Ermittlung wenigstens eines dieser Werte weist die Lager- und Transportvorrichtung vorteilhaft wenigstens ein Sensorelement auf, welches mit einer Erfassungseinrichtung gekoppelt ist bzw. in regelmäßigem Kontakt mit dieser steht. Über das Sensorelement, beispielsweise einem Temperaturfühler, können vorbestimmbare, unterschiedliche Werte regelmäßig überwacht werden. Diese Vorbestimmung kann beispielsweise über manuelle Eingaben an der externen Steuereinheit festgelegt werden. Dies ist nicht beschränkend zu verstehen, so dass es auch denkbar ist, dass die Erfassungseinrichtung auch Daten speichern kann. So können beispielsweise bei der Bestückung mit Gütern Güterdaten, Schwellwerte oder sonstige Lagerparameter, wie beispielsweise Temperatur und/oder Luftfeuchtigkeit, in der Erfassungseinrichtung hinterlegt werden. Diese Daten dienen dann zum späteren Abgleich im Gebrauchszustand der Lager- und Transportvorrichtung.

**Bei einer vorteilhaften Ausgestaltung der Lager- und Transportvorrichtung** erfolgt die Überwachung wenigstens eines Temperiervolumenwerts regelmäßig, beispielsweise minütlich. Die Überwachung kann beispielsweise durch Abgleich der Messdaten mit den in der Erfassungseinrichtung hinterlegten Daten erfolgen. Hierdurch kann sichergestellt werden, dass bereits eine langsame Änderung eines Temperiervolumenwerts erfasst und erkannt wird. Durch die Anordnung wenigstens eines Sensorelements an der Trägerunterseite, welche dem Temperiervolumen zugewandt ist, kann insbesondere eine verlässliche Temperaturüberwachung betrieben werden, beispielsweise wenn im Gebrauchszustand der Träger wenigstens ein mobiles, regeneratives Temperierelement aufweist. Liefert der Datenabgleich keine Übereinstimmung, so kann die Erfassungseinrichtung einen Aktionsablauf starten. Ist beispielsweise der erfasste Temperaturwert des Temperiervolumens zu hoch, so ist das Temperierelement entladen. Es kann nicht weiter kühlen. Die Erfassungseinrichtung kann nunmehr veranlassen, dass die zu ihr gehörende Lager- und Transportvorrichtung zu einem Regenerationsmagazin überführt wird. Dort wird dann das entladene Temperierelement regeneriert. Zugleich kann ebenfalls veranlasst werden, dass ein frisches, vollgeladenes Temperierelement der Lager- und Transportvorrichtung zugeführt wird. Je nach Ausbildung des Temperiersystems können diese Schritte durch Bedienpersonal in Kombination mit optischen und/oder akustischen Anzeigemittel, halbautomatisch durch, zumindest teilweise durch Bedienpersonal durchgeführte Schritte oder aber auch vollautomatisch, bedienpersonalfrei, durchgeführt werden.

**Bei einer vorteilhaften Ausgestaltung der Lager- und Transportvorrichtung** ist die Positioniereinheit an einer Unterseite des Trägers angeordnet, welche in einem geschlossenen Gebrauchszustand dem Temperiervolumen zugewandt angeordnet ist. Hierdurch kann ein darin eingeführtes Temperierelement, falls dieses zum Kühlen ausgelegt ist, das Temperiervolumen von oben nach unten passiv kühlen. Dies ist deutlich effektiver und gleichmäßiger, als wenn beispielsweise das Temperierelement an den Seiten oder dem Boden des Gehäusekorpus angeordnet ist. Bei diesen Varianten herrscht quasi eine stehende Kühlung, welche vorliegend gerade nicht gewünscht ist.

**Bei einer vorteilhaften Ausgestaltung der Lager- und Transportvorrichtung** weist die Positioniereinheit wenigstens zwei voneinander beabstandete Führungselemente auf. Dies ist von Vorteil, da die wenigstens zwei Führungselemente derart angeordnet sind, dass sie ein mobiles Temperierelement aufnehmen und zumindest teilweise untergreifen oder unterlaufen können. Hierdurch wird eine sichere Halterung des mobilen Temperierelements sichergestellt. In diesem einfachen Ausführungsbeispiel wird das Temperierelement lediglich in die Positioniereinheit eingeschoben. Zur zusätzlichen Fixierung können an den Führungselementenden Führungsschrägen vorgesehen sein, welche ein ungewolltes Herausgleiten des Temperierelements bei Schrägstellung vermeiden.

**Bei einer vorteilhaften Ausgestaltung der Lager- und Transportvorrichtung** können die Führungselemente als Lager oder auch Schienen verstanden werden. Die Führungselemente können hierbei jeweils wenigstens einen hervorstehenden Abschnitt aufweisen. Dieser dient dazu, in wenigstens eine seitlich, sich in Längsrichtung des Temperierelements erstreckende Vertiefung einzugreifen. Vorteilhaft sind Vertiefung und Abschnitt komplementär zueinander ausgebildet. Vorteilhaft ist ein Formschluss ausgebildet. Dies ist vorteilhaft, da hierdurch die Position des Temperierelements lösbar fixiert und sicher gehalten werden kann.

Weiterhin ergänzend hierzu oder auch alternativ ist denkbar, wenigstens ein Führungselement zumindest teilweise federnd auszubilden. In diesem Ausführungsbeispiel weist wenigstens ein Führungselement diese Eigenschaft auf. Durch die federnde Eigenschaft ist es möglich, dass das entsprechende Führungselement bei Kraftbeaufschlagung durch das Temperierelement, beispielsweise beim Einführen eines Temperierelements in die Positioniereinheit, aus seiner Ursprungsposition ausgelenkt wird. Durch diese federnde Eigenschaft kann das wenigstens eine Führungselement das dann eingeführte Temperierelement mit einer entgegengerichteten Druckkraft beaufschlagen und verspannen. Hierdurch wird das Temperierelement besonders stabil in der Positioniereinheit gehalten.

Je nach Ausführung ist denkbar, dass das Temperierelement hierzu noch entsprechende Vertiefungen aufweist, in welche das federnd ausgebildete Führungselement zumindest teilweise eingreift. Auch ist denkbar, dass das Führungselement lediglich das eingeführte Temperierelement untergreift und so verspannt.

Das Verspannen wird durch das wenigstens eine weitere Führungselement ausgebildet. Dieses kann starr ausgebildet sein. Zur leichteren Einführung eines Temperierelements ist aber auch denkbar, dieses ebenfalls federnd auszubilden.

Wird auf das Temperierelement eine entsprechende Zugkraft ausgeübt, beispielsweise von einem Bedienpersonal, dann wird die ausgeübte Spannkraft überwunden. Das Temperierelement ist durch Aufweitung des wenigstens einen, vorteilhaft beiden, Führungselementen aus der Positioniereinheit entnehmbar.

Weiterhin können die Führungselemente an dem Träger angeordnet, beispielsweise verschraubt sein. Dies ist natürlich nicht begrenzend zu verstehen, sodass auch denkbar ist, dass die Führungselemente einteilig mit dem Träger oder mit einem Trägerabschnitt ausgebildet sind. Dies kann beispielsweise über ein Spritzgussverfahren realisiert werden. Zudem ist denkbar, dass weitere Hilfselemente zur Kopplung von Führungselementen und Träger vorgesehen sein können.

Im einfachsten Fall können die wenigstens zwei Führungselemente als Leistenelemente ausgebildet sein. In diesem Ausführungsbeispiel sind vorteilhaft zwei Leistenelemente, aus Metall oder Kunststoff, vorgesehen. Zur besonders verlässlichen Halterung des optional benötigten Temperierelements weisen die Leistenelemente jeweils einen L-förmigen Querschnitt auf. So wird ausreichend Auflagefläche für das bei Bedarf einführbare Temperierelement ausgebildet. Der Bereich zwischen den Leistenelementen, welche einander gegenüberliegend und zugleich um die Geometrie des Temperierelements beabstandet zueinander angeordnet sind, ist offen und frei.

**Bei einer vorteilhaften Ausgestaltung der Lager- und Transportvorrichtung** weisen die Führungselemente Strömungsrippen mit dazwischen liegenden Öffnungen auf. Dies ist besonders von Vorteil, wenn eine Kühlung des Temperiervolumens gewünscht ist. Die Kombination aus Strömungsrippen und dazwischen liegenden Öffnungen ermöglicht eine besonders effektive Strömung zur passiven Kühlung. Die durch das einführbare Temperierelement abgekühlte Luft wird durch die Öffnungen geführt und erhält durch die Strömungsrippen eine zusätzliche Führung und/oder Beschleunigung. Hierdurch kann beispielsweise eine kontrollierte Schleierbildung ausgebildet sein, so dass das Temperiervolumen gleichmäßig über den Kühlluftschleier kühlbar ist. Diese wird dadurch unterstützt, dass kalte Luft nach unten in Richtung Boden sinkt, wodurch ein Aufsteigen warmer Luft bedingt wird. Durch die gegenläufigen Bewegungen von warmer und kalter Luft wird eine Luftzirkulation hervorgerufen. Es braucht also vorliegend keine Ventilatoren oder andere Mittel, um die Luft aktiv innerhalb der Lager- und Transportvorrichtung zirkulieren zu lassen. Dies vereinfacht deutlich die Benutzung der Vorrichtung und diese ist weniger wartungsanfällig und günstiger. Die hier vorgestellte Lager- und Transportvorrichtung kann auch als passiv gekühlte Lager- und Transportvorrichtung bezeichnet werden.

Durch die Öffnungen und die Strömungsrippen wird die entstehende gekühlte Luft gleichmäßig seitlich, vorteilhaft nach rechts und links, abgeführt. Daher sind die Führungselemente vorteilhaft so weit als möglich mittig der Trägerunterseite positioniert. Somit ist zu den Seitenwandungen des Gehäusekorpus ausreichend Platz, um die Strömung und somit die passive Kühlung nicht zu behindern.

Wenigstens eine Stirnseite verbleibt hierbei offen, also strömungsrippenfrei. Über diese Stirnseite kann das mobile Temperierelement bei Bedarf in die Positioniereinheit ein- und ausgeführt werden.

Die zweite Stirnseite kann ebenfalls die Anordnung der Strömungsrippen aufweisen. Hierdurch wird die passive Kühlung nochmals verbessert.

Dies ist aber nicht begrenzend zu verstehen, so dass auch denkbar ist, dass die zweite Stirnseite offen verbleibt. Zur Positionsbestimmung des einführbaren Temperierelements kann ein Stopper vorgesehen sein. Dieser verhindert ein Durchschieben und eine falsche bzw. ungünstige Positionierung des mobilen Temperierelements. Somit kann sichergestellt sein, dass dieses in der Endposition bestmöglich passive Kühlleistung ermöglicht.

Alternativ hierzu ist denkbar, die Führungselemente als Rollen und/oder gelagerte Walzen auszubilden. In diesem Ausführungsbeispiel der Ausbildung als Walzen ist denkbar, dass diese eine zylindrische Geometrie aufweisen. Vorteilhaft sind die Walzen an zwei oder mehreren Führungsstreben gelagert und vorteilhaft rotierbar angeordnet. Die Führungsstreben sind als Hilfselemente zu verstehen. Sie sind an der Trägerunterseite fest angeordnet, beispielsweise angeschraubt oder aber auch einteilig über Spritzguss mit diesem hergestellt. Die Führungsstreben können auch als Führungsnuten verstanden werden, in welchen die freien Enden der Walzen oder Rollen drehbar gelagert sind. Dies ermöglicht eine leichte Einführung des Temperierelements, sofern dieses benötigt wird.

Weiterhin sind die einzelnen Rollen oder Walzen voneinander beabstandet angeordnet, so dass sich hierdurch freie Zwischenräume ergeben, durch welche die gekühlte Luft strömen kann. Hier kann sich ein zentraler und/oder seitlich gerichteter Luftschleier ausbilden. Dies ist auch davon abhängig, ob ein zusätzliches Luftleitelement vorgesehen ist.

**Bei einer vorteilhaften Ausgestaltung der Lager- und Transportvorrichtung** ist auch denkbar, dass die Führungsnuten, vergleichbar zu den Leistenelementen, Strömungsrippen und dazwischen liegende Materialöffnungen aufweisen. Hierdurch wird der Effekt der passiven Kühlung und der seitlichen Kühlluftschleierbildung nochmals verbessert.

**Bei einer vorteilhaften Ausgestaltung der Lager- und Transportvorrichtung** weist diese weiterhin ein Beabstandungselement auf, welches an einer innenliegenden Bodenfläche des Gehäusekorpus, beabstandet zu der Bodenfläche, positionierbar ist. Soll beispielsweise das Gut in der Lager- und Transportvorrichtung gekühlt werden, so ist das Beabstandungselement besonders vorteilhaft, da die von Richtung des Trägers in Richtung Gehäusekorpusboden strömende, gekühlte Luft durch das Beabstandungselement hindurchströmen kann. Somit werden in der Lager- und Transportvorrichtung angeordnete Güter auch direkt von der kühlen Luft zunächst seitlich umströmt und schließlich auch von unten her umströmt.

Die gekühlte Luft strömt zunächst an den zu kühlenden Gütern seitlich vorbei, durch das Beabstandungselement hindurch auf den Gehäusekorpusboden. Dort sammelt sich die gekühlte Luft und steigt an. Folglich wird auch die Unterseite der Güter, welche auf dem Beabstandungselement aufliegt, effektiv gekühlt.

Im einfachsten Fall ist das Beabstandungselement als Gitter ausgebildet, welches selbst über Abstandshalter, beispielsweise Füße, vom eigentlichen Gehäusekorpusboden beabstandet angeordnet ist. Zur besseren Temperaturleitung hat es sich als vorteilhaft erwiesen, das Beabstandungselement aus Metall auszubilden.

Würden die Güter lediglich auf dem Gehäusekorpusboden direkt aufliegen, so stellt der Gehäusekorpusboden eine Barriere dar. Die Strömung wird unterbrochen. Die kühlere Luft sammelt sich direkt an den Gütern, ohne jedoch deren Unterseite, also die Güterseite, welche mit der Gehäusekorpusbodenfläche eine gemeinsame Kontaktfläche ausbildet, überhaupt kühlen zu können. Durch dieses Beabstandungselement kann somit die Temperiereffektivität der Güter nochmals verbessert werden.

**Bei einer vorteilhaften Ausgestaltung der Lager- und Transportvorrichtung** kann weiterhin wenigstens ein Luftleitelement als Abgrenzung zum Temperiervolumen an den Führungselementen und/oder dem Träger angeordnet sein. Das Luftleitelement ist im einfachsten Fall aus Metall, beispielsweise aus Aluminium-Blech, ausgebildet. Die Anordnung an den Führungselementen oder an dem Träger erfolgt vorteilhaft lösbar mittels Verschraubung. Durch das Vorsehen dieses Luftleitelements kann insbesondere bei Kühlung des Temperiervolumens die Strömung der vom Temperierelement ausgehenden kühleren Luft nochmals kontrollierter geführt werden. Durch das Begrenzen nach unten hin in Richtung Gehäusekorpusboden wird eine Kältereflexion ausgebildet. Zudem wird die gekühlte Luft zusätzlich seitlich gerichtet geführt, beispielsweise durch die Öffnungen und/oder entlang der Strömungsrippen zu strömen. Hier wird nochmals die Gleichmäßigkeit des gekühlten Luftschleiers, welcher vom Träger in Richtung Gehäusekorpusboden seitlich fällt, verbessert. Die Kühlung der Güter wird hierdurch nochmals effizient verbessert. Das Luftleitelement hat zudem den Vorteil, dass es die vom Temperierelement temperierte Luft in Richtung der Innenseitenwandungen des Gehäusekorpus führt. Die temperierte Luft wird somit seitlich abgelenkt. Somit wird verhindert, dass die temperierte Luft, ausgehend vom Temperierelement, direkt, also senkrecht nach unten, auf das wenigstens eine Gut auftrifft und dieses übertemperiert.

Unter übertemperieren wird vorteilhaft verstanden, dass das Gut zu schnell mit der temperierten Luft beaufschlagt wird und hierdurch verderben kann. Soll beispielsweise ein Kühlgut lediglich gekühlt werden, so würde eine direkte Beaufschlagung mit temperierter Luft ausgehend vom Temperierelement einen Frosteffekt bewirken. Das Kühlgut würde nicht nur gekühlt, sondern tiefgekühlt werden. Hierdurch kann es unbrauchbar werden. Das Luftleitelement dient also vorteilhaft zur gleichmäßigen Temperierung des Temperiervolumens über seitlich gerichtete Luftströme und des darin angeordneten wenigstens einen Gutes.

Gleiches gilt für das Warmhalten von Gütern. Soll ein Gut warmgehalten werden, so kann ein fehlendes Luftleitelement eine Überwärmung des Gutes bedingen und dieses verderben.

Daher ist es vorteilhaft bei Gütern, welche eine gleichbleibende Lager- und/oder Transporttemperatur benötigen, das Luftleitelement vorzusehen.

Bei Gütern, welche gegenüber Temperaturschwankungen unempfindlich sind, kann auch auf ein Luftleitelement verzichtet werden.

Dies ist natürlich nicht begrenzend zu verstehen, so dass es auch denkbar ist, dass das Luftleitelement in seiner Fläche geometrische Öffnungen aufweist oder gänzlich fehlen kann. Je nach Geometrie können Kreise, Sterne, Rauten oder andere polygonale Formen der Öffnungen denkbar sein. Insbesondere kann auch wenigstens ein Langloch vorgesehen sein. Dies ist dann von Vorteil, wenn das Temperierelement voll automatisiert über einen Roboter aus der Positioniereinheit herausgeschoben und ausgetauscht werden soll.

**Bei einer vorteilhaften Ausgestaltung der Lager- und Transportvorrichtung** ist wenigstens der Gehäusekorpus und/oder wenigstens der Träger isoliert ausgebildet. Dies ist insbesondere dann von Vorteil, wenn die hier beschriebene Lager- und Transportvorrichtung als Kühlbox und/oder als Warmhaltebox ausgebildet ist. Für die Isolierung können bekannte Materialien verwendet werden, beispielsweise Dämmschäume. Bei der Isolierung des Trägers hat es sich als vorteilhaft erwiesen, die Isolierung sandwichartig einzubringen. Hierdurch resultiert ein mehrschichtiger Aufbau des Trägers. Die Isolierung ist hierbei von zwei Trägerabschnitten flächig eingeschlossen. Die hier beschriebene Lager- und Transportvorrichtung ist universell einsetzbar, so dass mit dieser sowohl zu kühlende Güter als auch warmzuhaltende Güter gelagert und/oder transportiert werden können. Die im Temperiervolumen von den darin enthaltenen Gütern vorgegebene Temperatur ist mit dem Temperierelement eingestellt.

**Bei einer vorteilhaften Ausgestaltung der Lager- und Transportvorrichtung** weist der Träger an seiner, im Gebrauchszustand nach oben gerichteten Außenfläche, wenigstens einen Greifabschnitt auf. Dieser ist von Vorteil, da hierdurch der Träger und somit auch die Gehäusekorpusverschlusseinheit vollständig von der Lager- und Transportvorrichtung abgehoben werden können. Es ist folglich kein Kipp- oder Schwenkmechanismus an der Gehäusekorpusverschlusseinheit vorgesehen, mittels welchem die Gehäusekorpusverschlusseinheit lediglich aufgeklappt werden kann. Vorliegend ist es für den Einsatz der Lager- und Transportvorrichtung als Kühlvorrichtung von Vorteil, die Gehäusekorpusverschlusseinheit vollständig abheben zu können.

Dies erweist sich insbesondere bei der Verwendung der Lager- und Transportvorrichtung als Bestandteil eines vollautomatisierten Temperiersystems von Vorteil. Das Abheben kann einfach und schnell sowie platzsparend erfolgen. Im einfachsten Fall wird die Gehäusekorpusverschlusseinheit manuell von Bedienpersonal geöffnet, um so den Austausch des leeren Temperierelements mit einem frisch geladenen Temperierelement durchzuführen. Es ist aber auch denkbar, dass das Öffnen durch einen schwenkbaren Roboter durchgeführt werden kann. Dieser kann vorteilhaft als Roboterarm ausgebildet sein. Zudem wird vermieden, dass beispielsweise das Temperierelement ungewollt aus seiner Position herausgleitet. Auch kann in einer geneigten Position der Gehäusekorpusverschlusseinheit das Temperierelement, sofern vorhanden, nur sehr umständlich automatisiert getauscht werden. Ein direktes, vollständiges Abheben der Gehäusekorpusverschlusseinheit erweist sich für alle Einsatzmöglichkeiten der hier beschriebenen Lager- und Transportvorrichtung als vorteilhaft. Dadurch dass das Temperierelement in der Positioniereinheit festhalten ist, können jeglichen Bewegungsrichtungen der Gehäusekorpusverschlusseinheit mit dem Roboterarm durchgeführt werden. Das Temperierelement ist ausreichend fixiert. Es kann auch bei Schwenkbewegungen nicht ungewollt aus der Positioniereinheit herausgleiten. Folglich können alle Raumrichtungsbewegungen durchgeführt werden.

Weiterhin betrifft die vorliegende Erfindung auch eine Lager- und Transporteinheit mit wenigstens einer Lager- und Transportvorrichtung, wie oben ausführlich beschrieben, sowie wenigstens einem, der Lager- und Transportvorrichtung reversibel entnehmbaren Temperierelement. Sind beispielsweise Güter zu kühlen oder gar Kühlketten einzuhalten, so erweist sich die hier beschriebene Lager- und Transporteinheit als besonders vorteilhaft. Zum einen kann über die Erfassungseinrichtung wenigstens ein Temperiervolumenwert, beispielsweise die Temperatur des Temperiervolumens und/oder des Temperierelements erfasst werden.

Für eine genaue Absicherung der Temperaturüberwachung hat es sich als vorteilhaft erwiesen, wenigstens ein Sensorelement benachbart zu den Leistenelementen anzuordnen. Das derart angeordnete Sensorelement erfasst direkt die vom Temperierelement ausgesandte Temperatur. Die Daten werden von der Erfassungseinrichtung erfasst und mit in der Erfassungseinrichtung oder in einer externen Steuereinheit hinterlegten Solldaten abgeglichen. Diesen Abgleich kann die Erfassungseinrichtung oder aber auch die externe Steuereinheit durchführen. Wird eine Abweichung von den Solldaten erfasst, so kann die Erfassungseinrichtung oder die externe Steuereinheit für diesen Fall vorbestimmte Aktionsabläufe verlassen. Beispielsweise kann veranlasst werden, dass die Lager- und Transportvorrichtung zu einem Regenerationsmagazin verbracht wird. Weiterhin kann veranlasst über wenigstens eine Datenverbindung Kontakt mit der Kontrolleinheit des Regenerationsmagazin hergestellt werden. Die Kontrolleinheit wiederum kann auch Steuerungsfunktionen übernehmen. Zudem kann auch die Kontrolleinheit Aktionsabläufe für das Regenerationsmagazin veranlassen. Vorteilhaft sind die hierfür notwendigen Aktionsabläufe auf der Kontrolleinheit hinterlegt. Vorteilhaft weist die Kontrolleinheit hierzu wenigstens einen Mikroprozessor auf. Ein möglicher Aktionsablauf des Regenerationsmagazin ist beispielsweise, dass mit Positionierung der Lager- und Transportvorrichtung in der Nähe des Regenerationsmagazin, die Kontrolleinheit die Öffnung des wenigstens einen Verschlusselements veranlasst, so dass der Gehäuseinnenraum des Regenerationsmagazins frei zugänglich ist. Das Bedienpersonal spart sich somit zahlreiche Handgriffe, da es sich nicht auch noch um die Öffnung des Regenerationsmagazin kümmern muss.

Ist das Temperierelement beispielsweise schon stundenlang in Benutzung, so nimmt mit der Zeit dessen Temperierleistung ab. Im eigentlichen Temperiervolumen ist hiervon noch nichts messbar. Das Sensorelement erfasst somit vorteilhaft den Temperaturwert des Temperierelements. Wird ein vorbestimmbarer Schwellwert überschritten, kann dieser über die Erfassungseinrichtung an eine externe Steuereinheit übermittelt und dort weiterverarbeitet werden. Alternativ erfolgt die Abarbeitung durch die Erfassungseinrichtung selbst. Die externe Steuereinheit leitet dann den Austausch des Temperierelements in die Wege.

Dies ist selbstverständlich nicht begrenzend zu verstehen, so dass es auch denkbar ist, dass die Erfassungseinrichtung optische und/oder akustische Warnsignale einleitet, damit ein Bearbeiter das Temperierelement austauscht. Daher ist es vorteilhaft, dass ein mobiles, also austauschbares, Temperierelement vorliegend Einsatz findet. Statische Temperierelemente, welche beispielsweise fest verklebt oder verbaut sind, laufen dem Erfindungsgedanken entgegen.

Alternativ oder ergänzend ist auch denkbar, dass das wenigstens eine Sensorelement thermisch getrennt von dem Temperierelement angeordnet ist. Dies hat den Vorteil, dass das wenigstens Sensorelement dann die Temperatur des Temperiervolumens erfasst, ohne von der Temperatur des Temperierelements beeinflusst zu werden. Dies ist dann relevant, wenn die Temperatur des Temperiervolumens überwacht und erfasst werden soll. Dies stellt eine alternative oder ergänzende Methode der Überwachung dar.

Vorteilhaft hat es sich erwiesen, wenn dieses wenigstens eine Sensorelement an der im Gebrauchszustand innenliegenden Deckelfläche der Gehäusekorpusverschlusseinheit angeordnet ist. Dies ist selbstverständlich nicht begrenzend zu verstehen, so dass es auch denkbar ist, weitere Sensorelemente im Temperiervolumen vorzusehen. Dies kann genutzt werden, um Temperaturen positionsabhängig im Temperiervolumen zu erfassen. So kann beispielsweise in Gutnähe ein weiteres Sensorelement angeordnet sein. Vorteilhaft erfasst die Erfassungseinrichtung alle von Sensorelementen erfassten Daten. Ergänzend kann hierzu auch ein Datenabgleich erfolgen und/oder Aktionsabläufe von der Erfassungseinrichtung verlasst werden.

Bei einer weiteren vorteilhaften Ausgestaltung weist das mobile Temperierelement wenigstens einen Greifabschnitt und/oder mehrere Durchgangsöffnungen auf. Der Greifabschnitt dient der leichteren Entnahme des Temperierelements aus der Positioniereinheit heraus. Im einfachsten Fall kann der Greifabschnitt eine Griffmulde aufweisen, falls das Temperierelement manuell entnommen und getauscht werden soll. Im anderen Fall ist denkbar, dass der Greifabschnitt wenigstens einen Positionsmarker aufweisen kann. Hierdurch kann der Positionsmarker in einem vollautomatisierten Ablauf von einem Roboter erkannt werden, so dass die Position des Temperierelements erfasst und dieses entnommen werden kann.

Darüber hinaus kann in einer vorteilhaften Ausgestaltung das Temperierelement durchgängig geschlossen ausgebildet sein. Dies ist der einfachste Ausführungsfall. Dies ist aber nicht begrenzend zu verstehen, da es sich für die Strömungseigenschaften der gekühlte, vom Temperierelement weg strömenden Luft als vorteilhaft erwiesen hat, wenn das Temperierelement wenigstens eine durchgängige Öffnung, vorteilhaft mehrere durchgängige Öffnungen aufweist. Die Durchgangsöffnungen sind derart ausgebildet, dass sie im Gebrauchszustand vom Träger in Richtung Gehäusekorpusboden durchgängig sind.

Weiterhin hat es sich als besonders vorteilhaft erwiesen, wenn die sich in Längserstreckung ausgebildete Oberfläche und Unterfläche des Temperierelements über Durchgangsöffnungen verbunden sind. Diese Durchgangsöffnungen können beispielsweise rund, eckig oder in anderer polygonaler Form ausgebildet sein. Im einfachsten Ausführungsbeispiel sind die Öffnungen in der Draufsicht rund ausgebildet. Hierdurch wird eine zusätzliche Effektivität der Temperierung im Regenerationsmagazin erreicht. Durch diese Durchgangsöffnungen wird der Umspülungseffekt mit temperierter Luft verbessert, das Temperierelement wird schneller regeneriert als ein komplett geschlossenes Temperierelement. So kann das Temperierelement vorteilhaft wenigstens eine, vorteilhafter 2 bis 50 Durchgangsöffnungen aufweisen. Diese können linear oder hexagonal gepackt angeordnet sein.

Bei einer weiteren vorteilhaften Ausgestaltung ist denkbar, dass das Temperierelement an einem freien Ende wenigstens einen kraftbeaufschlagbaren Abschnitt aufweist. Dieser kann beispielsweise magnetisch ausgebildet sein. Dies ist von Vorteil für die Positionierung des Temperierelements in der Positioniereinheit. Durch die magnetische Kraft kann die gewünschte Endposition des Temperierelements in der Positioniereinheit festgelegt werden. Ein unerwünschtes Verrutschen wird dadurch verhindert.

Weiterhin ist denkbar, dass der magnetische Abschnitt zur Detektion im automatisierten Temperierelementaustausch von dem jeweiligen Roboterarm erkannt wird. Er ist somit als Positionsmarker zu verstehen. Auch kann der kraftbeaufschlagbare Abschnitt zur richtigen Positionierung der Temperierelemente im Regenerationsmagazin verwendet werden. Zudem ist auch denkbar, dass über den kraftbeaufschlagbaren Abschnitt der Austausch der Temperierelemente in das Regenerationsmagazin hinein und aus diesem heraus durchgeführt werden kann.

Bei einer weiteren vorteilhaften Ausgestaltung ist die Lager- und Transporteinheit als passive Lager- und Transporteinheit ausgebildet. Die Kühlung innerhalb des Temperiervolumens erfolgt passiv unter Ausnutzung der kühleren Luftströmung und deren Verwirbelungen. Zudem nutzt die vorliegende Erfindung lediglich das Temperierelement zur Temperierung des Temperiervolumens. Nimmt die Kühlleistung des Temperierelements ab, so wird es gegen ein "frisches", also ein wieder geladenes Temperierelement getauscht. Die Überwachung hierbei erfolgt über die Erfassungseinrichtung. Diese liefert auch die Daten, um zu belegen, dass beispielsweise die Kühlkettenerfordernisse dauerhaft eingehalten wurden. Folglich können diese Daten vorteilhaft über eine externe Steuereinheit von der Erfassungseinrichtung abgefragt werden.

Besonders vorteilhaft haben sich daher Temperierelemente erwiesen, welche wenigstens ein PCM-Material als Latentwärmespeicher aufweisen. Hierdurch kann sichergestellt werden, dass diese Temperierelemente immer wieder aufladbar sind. Somit wird Müll vermieden und die Effektivität gesteigert. Im einfachsten Fall kann als PCM (engl. phase-change material, Phasenwechselmaterial) innerhalb des Temperierelements Wasser eingesetzt werden. Dies ist natürlich nicht begrenzend zu verstehen so dass es auch denkbar ist, Wasser-Alkohol-Gemische, wässrige Salzlösungen oder dergleichen zu verwenden. Bei der vorliegend offenbarten Lager- und Transportvorrichtung ist das verwendete PCM innerhalb des Temperierelements lebensmittelecht ausgebildet. Dies ist relevant, da in der Lager- und Transportvorrichtung auch Lebensmittel transportiert oder gelagert werden. Vorteilhaft kann über die Wahl des PCM des Temperierelements dessen Temperierleistung festgelegt werden. Soll das Temperierelement beispielsweise das Temperiervolumen kühlen, so kann Wasser als PCM eingesetzt werden.

Vorteilhaft weist das Temperierelement eine Hülle aus Kunststoff, Metall oder dergleichen auf. Darin ist das Phasenwechselmaterial auslaufsicher angeordnet. Im einfachsten Fall kann die Hülle einteilig ausgebildet sein, so dass das Phasenwechselmaterial direkt bei der Herstellung des Temperierelements in die Hülle eingebracht und dauerhaft verschlossen wird. Dies ist aber nicht begrenzend zu verstehen, so dass auch denkbar ist, eine Nachfüllöffnung in der Hülle vorzusehen. Diese ist auslaufsicher ausgebildet.

Darüber hat es sich als vorteilhaft erwiesen, wenn das Temperierelement plattenartig ausgebildet ist. Hierdurch kann dieses platzsparend in der Positioniereinheit und auch im Regenerationsmagazin angeordnet werden.

Bei einer weiteren vorteilhaften Ausgestaltung ist das mobile Temperierelement in einem Gebrauchszustand der Lager- und Transportvorrichtung von den wenigstens zwei Führungselementen positionsstabil gehalten. Dies ist für die gleichmäßige Temperierwirkung, beispielsweise Kühlen oder Warmhalten, von Vorteil. Das Temperierelement wird zwischen die Führungselemente eingeführt und von diesen zumindest abschnittsweise untergriffen. Somit ergibt sich eine positionsstabile Halterung. In diesem einfachen Ausführungsbeispiel wird das Temperierelement lediglich in die Positioniereinheit eingeschoben. Zur zusätzlichen Fixierung können an den Führungselementenden Führungsschrägen vorgesehen sein, welche ein ungewolltes Herausgleiten des Temperierelements bei Schrägstellung vermeiden.

Ergänzend oder alternativ zu dem Untergreifen durch die beiden Führungselemente ist auch denkbar, dass die hervorstehende L-Form der Führungselemente als Vorsprünge genutzt werden, um diese in die hierzu komplementär ausgebildeten Vertiefungen des Temperierelements einzuführen. Hierdurch wird die Positionierung des Temperierelements gehalten und stabilisiert.

Bei einer weiteren vorteilhaften Ausführungsform können die Führungselemente als Lager oder auch Schienen verstanden werden. Die Führungselemente können hierbei jeweils wenigstens einen hervorstehenden Abschnitt aufweisen. Dieser dient dazu, in wenigstens eine seitlich, sich in Längsrichtung des Temperierelements erstreckende Vertiefung einzugreifen. Vorteilhaft sind Vertiefung und Abschnitt komplementär zueinander ausgebildet. Vorteilhaft ist ein Formschluss ausgebildet. Dies ist vorteilhaft, da hierdurch die Position des Temperierelements lösbar fixiert und sicher gehalten werden kann.

Weiterhin ergänzend hierzu oder auch alternativ ist denkbar, wenigstens ein Führungselement zumindest teilweise federnd auszubilden. In diesem Ausführungsbeispiel weist wenigstens ein Führungselement diese Eigenschaft auf. Durch die federnde Eigenschaft ist es möglich, dass das entsprechende Führungselement beim Kraftbeaufschlagung durch das Temperierelement, beispielsweise beim Einführen eines Temperierelements in die Positioniereinheit, aus seiner Ursprungsposition ausgelenkt wird. Durch diese federnde Eigenschaft kann das wenigstens eine Führungselement, vorteilhaft zwei Führungselemente, das dann eingeführte Temperierelement mit einer entgegengerichteten Druckkraft beaufschlagen und verspannen. Hierdurch wird das Temperierelement besonders stabil in der Positioniereinheit gehalten. Es wird ein Form- und Kraftschluss ausgebildet.

Je nach Ausführung ist denkbar, dass das Temperierelement hierzu noch entsprechende Vertiefungen aufweist, in welche das federnd ausgebildete Führungselement zumindest teilweise eingreift. Auch ist denkbar, dass das Führungselement lediglich das eingeführte Temperierelement untergreift und so verspannt.

Das Verspannen wird durch das wenigstens eine weitere Führungselement ausgebildet. Diese kann starr ausgebildet sein. Zur leichteren Einführung eines Temperierelements ist aber auch denkbar, dieses ebenfalls federnd auszubilden.

Wird auf das Temperierelement eine entsprechende Zugkraft ausgeübt, beispielsweise von einem Bedienpersonal oder einem Roboterarm, dann wird die ausgeübte Spannkraft überwunden. Das Temperierelement ist durch Aufweitung des wenigstens einen, vorteilhaft beiden, Führungselementen aus der Positioniereinheit entnehmbar.

Das Vorsehen der wenigstens einen Vertiefung an wenigstens einer Seitenfläche des Temperierelements ist nicht begrenzend zu verstehen, so dass es auch denkbar ist, dass anstelle der Vertiefung ein Vorsprung vorgesehen ist, welcher untergriffen und/oder verspannt werden kann.

Schließlich kann die Lager- und Transporteinheit als Transport- und/oder Lagerbestandteil eines ungekühlten Warenlagers verwendet werden. Hiermit ist es erstmals möglich, Güter mit ganz unterschiedlichen Anforderungen an Temperatur oder Luftfeuchtigkeit in ein und demselben Warenlager zu lagern bzw. im gleichen Raum zu transportieren. Es kann auf aufwändige Kühltransporte oder separate Kühlzellenaufbauten in Gebäuden verzichtet werden. Hierdurch wird eine besonders hohe Flexibilität geschaffen, da die hier beschriebenen Lager- und Transporteinheiten für alle Arten an Gütern geeignet sind. Als Güter können hierbei Lebensmittel, Pharmazeutika, elektronische Geräte und vieles andere in Betracht kommen.

Bei Einlagerung ist es dann möglich, die jeweils spezifischen Anforderungen der einzulagernden oder zu transportierenden Güter zu berücksichtigen und zu individualisieren. Dies ist schnell und effektiv. Eine aufwändige Prüfung nach freien Kapazitäten in Kühlzellen oder Kühltransporten entfällt vollständig. Es ist auch optional möglich, das Temperierelement wegzulassen, falls die darin angeordneten Güter keine Kühlung benötigen.

Unter Temperiervolumen kann in der gesamten Offenbarung dasjenige Volumen verstanden werden, welches vom Gehäusekorpus aufgespannt und vorteilhaft durch die Gehäusekorpusverschlusseinheit begrenzt wird. Das Temperiervolumen kann je nach Anforderung der in der Lager- und Transportvorrichtung zu platzierenden Güter Umgebungstemperatur, eine gegenüber der Umgebungstemperatur reduzierte Temperatur, auch als Kühltemperatur bezeichnet, oder auch eine gegenüber der Umgebungstemperatur erhöhte Temperatur, auch als Heiztemperatur oder Warmhaltetemperatur bezeichnet, aufweisen.

Soll wenigstens ein in der Lager- und Transportvorrichtung angeordnetes Gut gekühlt oder auch tiefgekühlt bleiben, so wird zusätzlich das Temperierelement vorgesehen und in der Gehäusekorpusverschlusseinheit eingeordnet. Es ergibt sich dann die Lager- und Transporteinheit. Gleiches gilt für die alternative Ausführungsform, dass das in der Lager- und Transportvorrichtung angeordnete Gut warmgehalten werden soll. Dann wird ein Temperierelement mit einem entsprechenden Phasenwechselmaterial ausgewählt, welches ein langfristiges Warmhalten, beispielsweise auf 37 °C, ermöglicht. Ein hierfür geeignetes PCM kann beispielsweise ein Paraffin sein.

Darüber hinaus ist denkbar, das Temperierelement mit wenigstens einem Erkennungsmittel auszustatten. Ein derartiges Erkennungsmittel kann beispielsweise ein RFID-Tag sein. Hierdurch ist es möglich, der Lager- und Transportvorrichtung mit dem entsprechend verwendeten Temperierelement Daten zuzuweisen, um diese dann in einer Datenbank zu erfassen und/oder zu verwalten. Beispielsweise ist denkbar, dass über das Erkennungsmittel Daten zu den gelagerten oder transportierten Gütern, deren benötigter Temperatur im Temperiervolumen oder einfach nur die Position der Lager- und Transportvorrichtung bestimmt werden können.

Bei einer weiteren vorteilhaften Ausführungsform des Temperiersystems weist das Regenerationsmagazin zur aktiven Regeneration von entladenen Temperierelementen aus Lager- und Transportvorrichtungen wenigstens ein Gehäuse, welches wenigstens eine Temperierelementzuführ- und/oder Temperierelementabführöffnung für Temperierelemente aufweist, auf, wobei die wenigstens eine Temperierelementzuführ- und/oder Temperierelementabführöffnung mit wenigstens einem Verschlusselement verschließbar ausgebildet ist, und eine im Gehäuseinnenraum angeordnete Temperierelementaufnahmeeinheit, welche über die wenigstens eine Temperierelementzuführ- und/oder Temperierelementabführöffnung mit Temperierelementen bestückbar ausgebildet ist, sowie die wenigstens eine Kontrolleinheit aufweist.

Das hier erstmals beschriebene Regenerationsmagazin weist zunächst vorteilhaft wenigstens ein Gehäuse auf. Das Gehäuse dient zum Schutz der innenliegenden Bauteile, wie beispielsweise der Temperierelementaufnahmeeinheit. Weiterhin kann das Gehäuse auch die Temperiereinheit aufnehmen. Diese ist dann als interne Temperiereinheit bezeichnet. Zur vorteilhaften Schwerpunktauslastung ist die interne Temperiereinheit bodennah im oder am Gehäuse angeordnet. Dies ist nicht begrenzend zu verstehen, so dass es auch denkbar ist, die Temperiereinheit an der oben am oder oberhalb des Gehäusedeckels anzuordnen. Vorteilhaft können auch Teile der Temperiereinheit im Gehäuseinnenraum angeordnet sein.

Dies ist selbstverständlich nicht begrenzend zu verstehen, sodass es auch denkbar ist, dass alternativ zu der internen Temperiereinheit eine externe Temperiereinheit an das Gehäuse angekoppelt werden kann. Dies ist beispielsweise der Fall, wenn die externe Temperiereinheit bereits vorhanden ist und das Regenerationsmagazin über geeignete Kopplungsmittel lediglich mit der externen Temperiereinheit funktionell verbunden ist.

Weiterhin weist das Gehäuse wenigstens eine Temperierelementzuführöffnung und/oder wenigstens eine Temperierelementabführöffnung auf. Über diese wenigstens eine Temperierelementzuführöffnung und/oder Temperierelementabführöffnung ist es möglich, zu regenerierende Temperierelemente in das Gehäuse hinein, vorteilhaft in die Temperierelementaufnahmeeinheit hinein, und/oder bereits regenerierte Temperierelemente aus dem Gehäuse, vorteilhaft aus der Temperierelementaufnahmeeinheit, heraus zu führen.

Weiterhin weist das Regenerationsmagazin wenigstens eine Temperierelementaufnahmeeinheit auf, welche im Gehäuseinnenraum angeordnet ist. Diese Temperierelementaufnahmeeinheit erweist sich als vorteilhaft, da hiermit einzuführende Temperierelemente sicher und verlässlich positioniert werden können. Somit kann dauerhaft sichergestellt werden, dass der zur Temperierung der Temperierelemente notwendige Temperierluftstrom richtig geführt ist. Hierdurch kann besonders effektiv und schnell eine Regenration der Temperierelemente durchgeführt werden.

Schließlich weist das hier erstmals beschriebene Regenerationsmagazin wenigstens eine Kontrolleinheit auf, welche zur Datenauswertung, Datenerfassung, Datenverarbeitung und/oder Datenweiterleitung ausgebildet ist. Die Daten können Daten des Regenerationsmagazins und/oder der Temperierelementaufnahmeeinheit und/oder von wenigstens einem Temperierelement sein. Diese können über die Kontrolleinheit erfasst und abgefragt und/oder auch aktiv von dieser versendet werden. Dies ist von Vorteil, da hierdurch zum einen die Funktionsfähigkeit des Regenerationsmagazins überwacht werden kann. Die Kontrolleinheit kann beispielsweise Fehlerprotokolle bereitstellen, mittels welchen Temperaturkurven oder Leistungsparameter des Regenerationsmagazins auswertbar sind.

Auch wenigstens die Datenerfassung und/oder Datenweiterleitung von Daten der Temperierelementaufnahmeeinheit ist vorteilhaft, da hiermit beispielsweise Beladungszustände der Temperierelementaufnahmeeinheit mit Temperierelementen bereitgestellt werden können.

Auch wenigstens die Datenerfassung und/oder Datenweiterleitung von Daten wenigstens eines Temperierelements ist vorteilhaft, da beispielsweise hierdurch dessen Regenerationszustand erfasst und bereitgestellt werden kann.

Somit kann insgesamt eine Überwachung und/oder Kontrolle des Beladezustands der Temperierelementaufnahmeeinheit mit Temperierelementen sowie des Regenerationszustands der einzelnen Temperierelemente sowie der Funktionsfähigkeit des Regenerationsmagazins bereitgestellt werden.

Ergänzend hierzu kann die Kontrolleinheit auch noch weitere Funktionen aufweisen. Die wenigstens eine Kontrolleinheit kann zudem auch Aktionsabläufe des Regenerationsmagazins veranlassen, kontrollieren und/oder regeln. So ist auch denkbar, dass in der wenigstens einen Kontrolleinheit vorbestimmbare Aktionsabläufe hinterlegt sind, welche in Abhängigkeit der erfassten und vorteilhaft auch durch die wenigstens eine Kontrolleinheit abgeglichenen Daten, gestartet werden.

Die Daten werden von der Kontrolleinheit erfasst und beispielsweise mit den in der Kontrolleinheit oder in einer externen Steuereinheit hinterlegten Solldaten abgeglichen. Diesen Abgleich kann die Kontrolleinheit oder aber auch die externe Steuereinheit durchführen. Wird eine Abweichung von den Solldaten erfasst, so kann die Kontrolleinheit oder die externe Steuereinheit für diesen Fall vorbestimmte Aktionsabläufe verlassen. Die Kontrolleinheit wiederum kann auch Steuerungsfunktionen übernehmen. Zudem kann auch die Kontrolleinheit Aktionsabläufe für das Regenerationsmagazin veranlassen. Vorteilhaft sind die hierfür notwendigen Aktionsabläufe auf der Kontrolleinheit hinterlegt. Vorteilhaft weist die Kontrolleinheit hierzu wenigstens einen Mikroprozessor auf. Ein möglicher Aktionsablauf des Regenerationsmagazin ist beispielsweise, dass mit Positionierung der Lager- und Transportvorrichtung in der Nähe des Regenerationsmagazin, die Kontrolleinheit die Öffnung des wenigstens einen Verschlusselements veranlasst, so dass der Gehäuseinnenraum des Regenerationsmagazins frei zugänglich ist. Das Bedienpersonal spart sich somit zahlreiche Handgriffe, da es sich nicht auch noch um die Öffnung des Regenerationsmagazin kümmern muss. Die Positionserfassung der Lager- und Transportvorrichtung kann über einen RFID-Tag oder aber durch Bewegungsmelder erfasst werden. Vorteilhaft stehen diese auch in Daten- und/oder Kommunikationsverbindung mit der wenigstens einen Kontrolleinheit. Die Kontrolleinheit kann auch selbst als aktive Steuereinheit des Regenerationsmagazins verstanden werden. Sie kann aber auch über eine externe Steuereinheit angesteuert werden, um dann die Aktionsabläufe zu veranlassen.

Bei einer weiteren vorteilhaften Ausführungsform ist es denkbar, dass die Kontrolleinheit optische Anzeigemittel im Gehäuseinnenraum und/oder außen am Gehäuse ansteuert und regelt. Vorteilhaft sind hierzu Daten- und/oder Kommunikationsverbindungen ausgebildet.

Bei einer weiteren vorteilhaften Ausführungsform des Regenerationsmagazins kann die Temperiereinheit beispielsweise als Kompressionskältemaschine oder Absorptionskältemaschine ausgebildet sein. Durch deren kalte Seite kann temperierte, hier auf einen vorbestimmbaren Wert gekühlte, Luft, hier auch als Temperierluftstrom bezeichnet, den Gehäuseinnenraum durchströmen und somit kühlen. Im einfachsten Fall ist die Temperiereinheit Teil des Regenerationsmagazins. Sie wird dann als interne Temperiereinheit bezeichnet.

Ist eine externe Temperiereinheit vorgesehen, welche bauseits beispielsweise schon vorhanden ist, so kann der durch die Temperiereinheit gekühlte Luftstrom in das Gehäuse des Regenerationsmagazins hineingeführt und dort zirkuliert werden. Bei Bedarf kann der Temperierluftstrom dann auch wieder aus dem Gehäuse heraus und der externen Temperiereinheit zugeführt werden, um dort wieder heruntergekühlt zu werden. Das Gehäuse weist hierzu vorteilhaft wenigstens zwei Kopplungsabschnitte auf. Mittels diesen können Gehäuse und externe Temperiereinheit verbindbar sein und der Temperierluftstrom kann zirkulieren.

In einer anderen Ausführungsform ist denkbar die interne oder externe Temperiereinheit als Wärmepumpe auszubilden. Hierdurch ist es möglich, den Gehäuseinnenraum auf eine vorbestimmbare Temperatur, beispielsweise höher als Raumtemperatur von 20 °C, zu erwärmen.

Folglich ist die hier eingesetzte Temperiereinheit zum Kühlen gegenüber einer Raumtemperatur von 20 °C und/oder zum Wärmen gegenüber einer Raumtemperatur von 20° C ausgebildet.

Bei einer weiteren vorteilhaften Ausführungsform des Regenerationsmagazins ist die wenigstens eine Temperierelementzuführ- und/oder Temperierelementabführöffnung als eine Öffnung in einer vertikal ausgerichteten Seitenfläche des Gehäuses ausgebildet. Im einfachsten Fall ist die Seitenfläche die Frontseite des Regenerationsmagazins. Somit kann vorteilhaft immer sichergestellt sein, dass diese Seitenfläche zugänglich und leicht bedienbar ist. Im einfachsten Fall ist die Öffnung derart ausgestaltet, dass sie lediglich den Gehäuseinnenraum zugänglich macht, in welchem die Temperierelementaufnahmeeinheit angeordnet ist. Die restliche Frontseite des Regenerationsmagazins in Richtung Boden, wo beispielsweise Teile der internen Temperiereinheit angeordnet sind, wird von dieser Öffnung nicht erfasst.

Bei einer weiteren vorteilhaften Ausführungsform des Regenerationsmagazins kann das Verschlusselement zum Verschließen der Öffnung als zweiflügeliges Element ausgebildet sein. Dies ist von Vorteil, da im geschlossenen Zustand beide Flügelelemente auf Stoß zueinander angeordnet sind.

Wird das Verschlusselement nun manuell bedient oder sendet die Kontrolleinheit ein Signal zum Öffnen, so bewegen sich beide Flügelelemente auseinander und legen die Öffnung und somit auch den Zugang zum Gehäuseinnenraum frei. Soll der Gehäuseinnenraum wieder temperaturdicht verschlossen werden, so bewegen sich die Flügelelemente wieder zur Mitte, bis sie Stoß an Stoß aneinander anschlagen. Dies kann manuell oder auch wieder über die Kontrolleinheit gesteuert erfolgen.

Im einfachsten Fall können die Flügelelemente motorisch bewegt, beispielsweise verschoben, sein. Hierbei kann jeder Flügel eine Antriebseinheit, beispielsweise einen Motor, aufweisen, welcher dann über einen Spindelantrieb, hydraulischen Antrieb, pneumatischen Antrieb oder dergleichen das jeweilige Flügelelement in seiner Position verändert. Allgemein ist hier ein elektrischer und/oder mechanischer Antrieb einsetzbar.

In einen automatisierten Regenerationsprozess ist es von Vorteil, wenn das wenigstens eine Verschlusselement, beispielsweise über die Kontrolleinheit, automatisch geöffnet und/oder automatisch geschlossen wird. Hier kann die Kontrolleinheit beispielsweise wenigstens ein Signal an die Antriebseinheit senden, welche veranlasst, dass sich das wenigstens eine Verschlusselement öffnet. Zugleich ist es im Anschluss denkbar, dass die Kontrolleinheit über wenigstens ein weiteres Signal wieder das Verschließen auslöst. Im einfachsten Fall kann die Kontrolleinheit zur entsprechenden Signalauslösung durch einen Präsenzmelder veranlasst werden. So beispielsweise wenn sich ein Bedienpersonal nähert.

Ergänzend oder alternativ ist es auch denkbar, dass die Kontrolleinheit, welche beispielsweise Mikrokontroller und/oder wenigstens einen Prozessor aufweisen kann, die Signalauslösung zur Öffnung und/oder Schließung des wenigstens einen Verschlusselements von einer Zentralenservereinheit erhält. Die Zentralenservereinheit ist als übergeordnete Steuerungseinheit zu verstehen. So kann beispielsweise die Zentralenservereinheit erkennen, wenn sich ein zu regenerierendes Temperierelement auf dem Weg zum Regenerationsmagazin befindet. Dies kann beispielsweise über das RFID-Tag des Temperierelements oder andere Erkennungsmittel erfolgen. Somit kann besonders zeiteffektiv das wenigstens eine Verschlusselement zum Einführen des zu regenerierenden Temperierelements bereits kurz vor dessen Ankunft geöffnet werden. Ist dieses Temperierelement dem Regenerationsmagazin zugeführt, so kann dies von der Zentralenservereinheit erfasst werden und/oder über die Kontrolleinheit, so dass sich das Verschlusselement zur Entnahme eine regenerierten Temperierelements automatisch öffnet. Es ist auch möglich, dass die Kontrolleinheit die Zentralservereinheit darstellt. Alternativ ist auch denkbar, dass Kontrolleinheit und Zentralservereinheit parallel im automatisierten Prozess eingebunden sind.

Dies ist selbstverständlich nicht begrenzend zu verstehen, so dass es auch denkbar ist, dass eine manuelle Betätigung des Verschlusselements durchgeführt wird, beispielsweise von einem Bedienpersonal. Dann ist denkbar, dass kein motorischer Antrieb vorgesehen ist. Bei manueller Bedienung haben sich übliche Schwenkscharniere als vorteilhaft erwiesen, mittels welchen das Bedienpersonal einfach das Verschlusselement aufschwenkt. Im einfachsten Fall ist das Verschlusselement, dann alternativ zu den oben genannten Flügelelementen, einteilig als Tür ausgebildet. Diese kann das Bedienpersonal einfach manuell öffnen und wieder temperaurdicht schließen, beispielsweise mit Hilfe eines Griffelements. Auch kann das Verschlusselement mehrteilig, beispielsweise als zweigeteilte Flügeltüre ausgebildet sein.

Dies ist selbstverständlich nicht begrenzend zu verstehen, so dass es in einer weiteren alternativen Ausführungsform denkbar ist, dass das wenigstens eine Verschlusselement als rollladenartige Abdeckung ausgebildet ist. In diesem Ausführungsbeispiel erfolgt das Öffnen des Verschlusselements in vertikaler oder auch in horizontaler Richtung unter Auf- oder Abwicklung eines gliederförmigen Abdeckungsmittels. Vorteilhaft ist diese Ausführungsform motorisch angetrieben. Vorteilhaft bildet die Kontrolleinheit mit dem Abdeckungsmittel oder dessen motorischer Antriebseinheit Daten- und/oder Kommunikationsverbindungen aus, so dass die Kontrolleinheit den motorischen Antrieb, beispielsweise ein Elektromotor, ansteuern kann, um dessen Position zu verändern, beispielsweise um die darunter liegende Öffnung zugänglich zu machen oder auch wieder zu verschließen.

Allerdings ist dies auch nicht begrenzend, so dass auch denkbar ist, dass das Verschlusselement manuell über Zug- und Druckkraftbeaufschlagung seitens eines Bedienpersonals geöffnet und verschlossen werden kann. Auch kann das Verschlusselement mehrteilig, beispielsweise als zweigeteilte rollladenartige Abdeckung ausgebildet sein.

Schließlich ist in einer weiteren alternativen Ausführungsform denkbar, das Verschlusselement nicht als physikalische Türe, sondern als temperierten Luftschleier auszubilden. Vorteilhaft kann wenigstens ein Kaltluftschleier, vorteilhaft zusätzlich noch ein darüber strömender Warmluftschleier, vorgesehen sein, welcher die im Gehäuseinnenraum vorbestimmte Temperatur von der Umgebungstemperatur isoliert. Durch die Kombination von Kaltluftschleier und Warmluftschleier wird die Mischluft reduziert. Die Öffnung ist durch die Schleierkombination temperaturstabil, vorteilhaft thermisch isoliert, verschlossen ausgebildet. Allerdings kann das Bedienpersonal oder auch ein Roboter leicht durch die Schleierkombination in den Gehäuseinnenraum greifen und das Temperierelement in diesen Einführung oder Ausführen. Ein zusätzlicher Öffnungsmechanismus entfällt.

Bei einer weiteren vorteilhaften Ausführungsform des Regenerationsmagazins weist die Temperierelementaufnahmeeinheit wenigstens einen Halterahmen auf, in welchem eine Vielzahl an Luftführungselementen angeordnet sind. Der Halterahmen ist vorteilhaft im Gehäuseinnenraum angeordnet. Er kann direkt an der Innenwandung des Gehäuses angeordnet sein.

Ferner ist vorteilhaft, wenn der Halterahmen zu der Innenwandung des Gehäuseinnenraums beabstandet angeordnet ist. Dies kann beispielsweise über Abstandshalter erfolgen. Dies ermöglicht eine kontrollierte Führung des Luftstroms, welcher zur Temperierung der Temperierelemente in der Temperierelementaufnahmeeinheit eingesetzt ist und welcher von der Temperiereinheit erzeugt wird.

Der Halterahmen kann aus Metall ausgebildet sein. Dies ist von Vorteil, da Metall eine sehr gute Wärmeleitfähigkeit aufweist und hierdurch die zeiteffektive Temperierung der Temperierelemente nochmals unterstützt werden kann.

Damit die Temperierelemente kontrolliert und gleichmäßig im Gehäuseinnenraum angeordnet werden können, weist der Halterahmen mehrere Luftführungselemente auf. Diese können zum einen für die Führung des temperierten Luftstroms, auch als Temperierluftstrom bezeichnet, sowie für die Aufnahme der Temperierelemente ausgebildet sein.

Vorteilhaft sind die Luftführungselemente aus Metall ausgebildet. Dies ist von Vorteil, da Metall eine sehr gute Wärmeleitfähigkeit aufweist und hierdurch die zeiteffektive Temperierung der zumindest teilweise darauf aufliegenden Temperierelemente nochmals unterstützt werden kann.

Bei einer weiteren vorteilhaften Ausführungsform sind die hier eingesetzten Luftführungselemente zumindest teilweise V-förmig ausgebildet. Vorteilhaft ist die Fläche, welche sich unterhalb des darauf angeordneten Temperierelements befindet, V-förmig ausgebildet. Die V-Form läuft mittig unter dem Temperierelement zusammen, so dass eine Rinne ausgebildet wird.

Vorteilhaft weist diese Rinne wenigstens eine Öffnung, vorteilhaft mehrere Öffnungen auf. Diese Öffnungen erweisen sich als vorteilhaft, um mögliches Kondensat, welches beim Regenerieren der Temperierelemente entstehen kann, von diesen gezielt nach unten abzuführen.

Weiterhin ist denkbar, dass die V-förmige Geometrie des Luftführungselements dessen Bodenabschnitt ausbildet. Zusätzlich ist denkbar, dass der Bodenabschnitt wenigstens eines Luftführungselements, vorteilhaft aller Luftführungselemente der Temperierelementaufnahmeeinheit, seitliche Begrenzungsleitelemente aufweist, welche sich gegenüber dem Bodenabschnitt zumindest teilweise vertikal nach oben oder schräg geneigt zu diesem erstrecken. Vorteilhaft können die Begrenzungsleitelemente Durchgangsöffnungen aufweisen. Hierdurch kann der Temperierluftstrom in einem Gebrauchszustand des Regenerationsmagazins zusätzlich kontrolliert geführt werden.

Unter Gebrauchszustand ist der Zustand zu verstehen, in welchem der Temperierluftstrom im Gehäuse zirkuliert und darin angeordnete Temperierelemente regeneriert, beispielsweise gekühlt oder erwärmt werden.

Alternativ ist auch denkbar, auf den Halterahmen zu verzichten. Dann sind die Luftführungselemente direkt an den Gehäuseinnenraumwandungen fixiert.

Bei einer weiteren vorteilhaften Ausführungsform des Regenerationsmagazins sind die Luftführungselemente in vertikaler Richtung übereinander oder in horizontaler Richtung nebeneinander beabstandet zueinander angeordnet. Hierdurch bilden sich vorteilhaft räumliche Abgrenzungen aus, welche zusammen mit dem Halterahmen und/oder der Gehäuseinnenraumwandung auch als Regenerationsfächer bezeichnet werden können. Vorteilhaft ist die räumliche Abgrenzung zwischen zwei Luftführungselementen derart, dass ein Temperierelement zwischen diesen beiden Luftführungselementen positionierbar ist. In einer möglichen Ausführungsform können die Abstände zwischen zwei zueinander benachbart angeordneten Luftführungselementen wenigstens 5 bis 25 % größer gewählt sein als die Dicke des dazwischen anzuordnenden Temperierelements.

Weist das Temperierelement beispielsweise eine Dicke von 5 cm auf, ist der Abstand zwischen zwei Luftführungselementen im Bereich von 5,5 cm bis 6,25 cm. Dies stellt zum einen eine hohe Platzeffizienz sicher. Zudem stellt dieser Abstand weiterhin sicher, dass der von der Kühleinheit erzeugte und durch den Gehäuseinnenraum geführt Luftstrom auch die in den Regenerationsfächern angeordneten Temperierelemente zumindest teilweise umspülen, also umfließen kann. Vorteilhaft erfolgt das Umfließen wenigstens an der Oberfläche der Temperierelemente entlang. Vorteilhafter erfolgt das Umfließen an der Oberfläche und zumindest teilweise an der dem Luftführungselement zugewandten Unterfläche entlang. Noch vorteilhafter ist denkbar, dass der Luftstrom zusätzlich noch senkrecht zu diesen beiden ersten Flussrichtungen führbar ist.

Hierdurch kann eine hocheffiziente, also besonders schnelle Regeneration, also Wieder-Herstellung des Gebrauchszustands der Temperierelemente, erfolgen.

Bei einer weiteren vorteilhaften Ausführungsform des Regenerationsmagazins kann jedem Regenerationsfach ein Verschlusselement zugewiesen sein. Dies ist vorteilhaft, da hiermit Energie gespart werden kann, da beim Öffnen lediglich kleine Öffnungen im Gehäuse ausgebildet werden. Im einfachsten Fall sind die Verschlusselemente mittels Schwenk- oder Klappmechanismus versehen.

Bei einer weiteren vorteilhaften Ausführungsform des Regenerationsmagazins sind die Luftführungselemente in vertikaler Richtung übereinander oder in horizontaler Richtung nebeneinander beabstandet zueinander angeordnet. Dies ist vorteilhaft, da hiermit flexibel auf die räumlichen Anforderungen eingegangen werden kann.

Bei einer weiteren vorteilhaften Ausführungsform des Regenerationsmagazins weist jedes Regenerationsfach wenigstens ein Sensorelement auf, welches mit der Kontrolleinheit gekoppelt ist, wobei das wenigstes eine Sensorelement eine Temperatur in dem jeweiligen Regenerationsfach und/oder dessen Beladezustand und/oder Daten des darin angeordneten Temperierelements erfasst. Dies ist vorteilhaft, da hiermit Daten für den Regenerationszustand der Temperierelemente, Daten des Regenerationsmagazins sowie Daten der Temperiereinheit bereitgestellt werden können. Dies ist insbesondere von großem Nutzen, wenn das Regenerationsmagazin in einem automatisierten Lager- und/oder Transportsystem eingesetzt wird.

Das Sensorelement ist vorteilhaft als kapazitiver Sensor, induktiver Sensor oder als Gewichtssensor ausgebildet. Hierdurch kann der Beladezustand des Regenerationsfaches von der Kontrolleinheit zumindest erfasst und verarbeitet werden. So kann beispielsweise bei einer nicht-automatisierten Bedienung durch optische Anzeigeelemente der Beladezustand eines Faches angezeigt werden. Als optische Anzeigeelemente sind verschiedenfarbige LEDs, Lampen oder andere Leuchtmittel denkbar. Diese Anzeigemittel können an der Gehäuseinnenraumwandung, dem Halterahmen auf Höhe eines jeden Regenerationsfaches und/oder außen am Gehäuse angeordnet sein. So kann das Bedienpersonal schnell erfassen, wo Platz für ein zu regenerierendes Temperierelement ist.

Zusätzlich ist denkbar, dass mit dem Beladen des Regenerationsfaches, wenn also ein zu regenerierendes Temperierelement darin angeordnet wird, und das jeweilige Sensorelement die Beladung detektiert, ein Zeitlauf in Gang gesetzt wird. Dies kann über die Kontrolleinheit erfolgen. Ein weiteres Anzeigemittel gibt den Regenerationszustand des Temperierelements optisch wieder. Als weiteres optisches Anzeigemittel sind verschiedenfarbige LEDs oder andere Leuchtmittel denkbar. Diese Anzeigemittel können an der Gehäuseinnenraumwandung, dem Halterahmen auf Höhe eines jeden Regenerationsfaches und/oder außen am Gehäuse angeordnet sein. So kann das Bedienpersonal schnell erfassen, welches Temperierelement bereits ausreichend regeneriert, also wieder aufgeladen, ist.

Weiterhin ist denkbar, dass das Sensorelement als optisches oder optoelektronisches Erkennungsmittel ausgebildet ist. Im einfachsten Fall kann das Sensorelement als Lichtschranke oder Lichttaster ausgebildet sein. Wird beispielsweise ein Temperierelement in das entsprechende Regenerationsfach eingeführt, wird die Lichtschranke unterbrochen und die Kontrolleinheit erfasst, dass das Regenerationsfach belegt ist. Mit Unterbrechung der Lichtschranke kann ein Zeitlauf gestartet werden. Hierfür ist die Kontrolleinheit zuständig, um den Zeitlauflauf zu erfassen und zu verarbeiten.

Vorteilhaft leitet die Kotrolleinheit auch Aktionsabläufe ein, wenn ein Temperierelement ausreichend lange im Regenerationsmagazin verbleiben ist. So kann dann beispielsweise ein optisches Anzeigemittel von der Kontrolleinheit verändert werden. Beispielsweise kann das optische Anzeigemittel von rot "Regeneration" auf grün "Geladen" umgeschalten werden.

Auch ist weiterhin denkbar, dass das Sensorelement als federgelagerter Pin ausgebildet ist. Wird ein Temperierelement in die Temperierelementaufnahmeeinheit eingeführt, so kann der Pin mit einer entsprechenden Kraft während des Einführens betätigt werden. Die Auslenkung des Pins ist als Signal zum positiven Beladezustand des Regenerationsfaches zu verstehen. Wird das Temperierelement wieder entnommen, wird der Pin wieder in seine Ausgangsposition geführt. Das Regenerationsfach wird als "leer" angezeigt. Diese Anzeige kann vorteilhaft durch die Kontrolleinheit veranlasst werden.

Bei einer weiteren vorteilhaften Ausführungsform des Regenerationsmagazins kann die Kontrolleinheit eine Kopplung mit einer externen Steuereinheit aufweisen. Hierdurch können die Daten der Kontrolleinheit entsprechend weiterverarbeitet werden. Hierzu können die Daten der Kontrolleinheit entweder durch die externe Steuereinheit abgefragt oder aktiv an diese gesendet werden. Dies ist vorteilhaft, wenn das hier erstmals beschriebene Regenerationsmagazin in einem automatisierten Lager- und/oder Transportprozess eingebunden ist. So kann in dem automatisierten Lager- und/oder Transportprozess von Gütern, unter Verwendung von temperierten Lager- und Transportvorrichtungen, die Steuerung des hier beschriebenen Regenerationsmagazins und/oder Datenerfassung der Temperierelemente über einen Server und/oder cloudbasiert erfolgen. Es erfolgt eine drahtlose oder drahtgebundene Kommunikation. Diese Kommunikation kann zwischen externer Steuereinheit und Regenerationsmagazin oder vorteilhafter zwischen externer Steuereinheit und Kontrolleinheit des Regenerationsmagazins erfolgen. Dies erfolgt vorteilhaft über die bekannten Standardprotokolle wie beispielsweise Bluetooth(R), WI-FI oder dergleichen. So ist es auch denkbar, dass die hier beschriebene Kontrolleinheit als lokale Steuereinheit für das Regenerationsmagazin ausgebildet ist. Dies ist stets abhängig davon, ob eine vollständige Einbindung in einen automatisierten Prozess gewünscht ist oder ob Bedienpersonal eingesetzt wird.

Dies ist selbstverständlich nicht begrenzend zu verstehen, so dass es auch denkbar ist, dass auf die externe Steuereinheit vollständig verzichtet wird und lediglich die Kontrolleinheit die Steuerung des Regenerationsmagazin sowie die Kommunikation mit der wenigstens einen Erfassungseinrichtung, vorteilhaft mit zahlreichen Erfassungseinrichtungen, übernimmt. Dies ist dann der Fall, wenn das hier erstmals beschriebene Regenerationsmagazin manuell von Bedienpersonal bedient wird. Dann stehen die Erfassungseinrichtungen und die wenigstens eine Kontrolleinheit in Daten- und/oder Kommunikationsverbindungen. In Abhängigkeit der Einbindung von Bedienpersonal können die damit verbundenen Aktionsabläufe, welche Erfassungseinrichtung und Kontrolleinheit veranlassen können, mehr oder weniger automatisiert bereitgestellt werden.

Bei einer weiteren vorteilhaften Ausführungsform kann das Regenerationsmagazin wenigstens einen Bewegungsmelder und/oder einen Präsenzmelder aufweisen. Hierdurch kann das automatisierte Öffnen des Verschlusselements effektiv erfolgen und der Falschlufteintrag in das Regenerationsmagazin nochmals minimiert werden. Vorteilhaft ist der wenigstens eine Bewegungsmelder und/oder eine Präsenzmelder in Daten- und/oder Kommunikationsverbindung mit der Kontrolleinheit, so dass diese bei Signalübertragung "Bewegung erkannt", den Aktionsablauf startet, welcher das wenigstens eine Verschlusselement des Regenerationsmagazins öffnet.

Vorteilhaft ist unter Aktionsablauf ein Abarbeiten von einem Arbeitsblock zu verstehen, welcher anhand der erfassten Daten und/oder Signale ausgewählt und von der Kontrolleinheit und/oder der Erfassungseinheit daten- und/oder signalabhängig abgearbeitet wird. Die Abarbeitung bedingt auch zumeist die Ansteuerung weiterer Bauteile, beispielsweise um deren Leistung oder Position zu ändern. Vorteilhaft sind die Aktionsabläufe in der Kontrolleinheit und/oder der Erfassungseinrichtung und/oder der externen Steuereinheit hinterlegt und entsprechend gegenseitig abfragbar.

Weiterhin kann in einer vorteilhaften Ausführungsform an der Frontseite, über welche die Beladung des Gehäuseinnenraumes mit Temperierelemente erfolgt, und/oder allgemein mit dem Gehäuse verbunden, eine Anzeigeeinrichtung vorgesehen sein. Diese Anzeigeeinrichtung kann als Bildschirm ausgebildet sein, welcher den Beladezustand des Regenerationsmagazins und/oder den Regenerationszustand der einzelnen Temperierelemente, wie von der Kontrolleinheit erfasst, anzeigt. Wird der Beladezustand geändert und/oder ändert sich der Regenerationszustand, so wird das von der Kontrolleinheit erfasst und auf dem Bildschirm aktualisiert und angezeigt. Zudem kann die Kontrolleinheit auch die Änderung des Beladezustands zeitlich erfassen.

Bei einer weiteren vorteilhaften Ausführungsform ist das Gehäuse und/oder das wenigstens eine Verschlusselement isoliert ausgebildet. Für die Isolierung können bekannte Materialien verwendet werden, beispielsweise Dämmschäume oder Vakuumpanele. Bei der Isolierung hat es sich als vorteilhaft erwiesen, die Isolierung sandwichartig einzubringen. Hierdurch resultiert ein mehrschichtiger Aufbau des Gehäuses und/oder des wenigstens einen Verschlusselements. Die Isolierung ist hierbei von Gehäuseflächenteilen und/oder Verschlusselementflächen flächig eingeschlossen. Die im Gehäuseinnenraum vorgegebene Temperatur über die Temperiereinheit eingestellt.

Bei einer weiteren vorteilhaften Ausführungsform ist denkbar, das Gehäuse des Regenerationsmagazins stapelbar auszubilden. So können zahlreiche Temperierelemente bereitgestellt und zugleich auch regeneriert werden. Im einfachsten Fall kann diese Stapelbarkeit über einen Nut-Feder-Mechanismus ausgebildet sein. Hiermit können Regenerationsmagazins nebeneinander und/oder übereinander und/oder untereinander miteinander verkoppelt und somit gestapelt werden. Vorteilhaft kann das hier beschriebene Temperiersystem auch zwei oder mehr Regenerationsmagazine aufweisen.

Bei einer weiteren vorteilhaften Ausführungsform kann der Zwischenboden, welcher vorteilhaft unterhalb des Verdampfers angeordnet ist, und welcher beispielsweise den Kompressor vom restlichen Gehäuse abtrennt, modifiziert sein. Besonders vorteilhaft ist der Zwischenboden beheizbar ausgebildet. Hierzu ist wenigstens ein Heizelement im Zwischenboden eingebettet und/oder auf diesem und/oder unter diesem angeordnet. Das Heizelement kann als Heizkabel ausgebildet sein. Dies ist vorteilhaft, da hierdurch der Zwischenboden erwärmbar ist, so dass mögliches Tropfwasser, ausgehend von den darüber angeordneten Temperierelementen, gerade nicht auf dem Zwischenboden anfriert und sich dicke Eisschichten dort ausbilden. Hierdurch würde nach einer Zeit auch wenigstens die Funktion des Verdampfers eingeschränkt werden. Daher ist es wichtig, das Tropfwasser auch flüssig abzuführen. Dies wird erfolgreich mit der Erwärmung des Zwischenbodens erreicht. Im einfachsten Fall ist der Zwischenboden geschäumt ausgebildet. So kann auch das wenigstens eine Heizelement einfach eingebracht werden. Vorteilhaft ist das wenigstens eine Heizelement durch die Kontrolleinheit regel- und steuerbar. Somit kann ein besonders energieeffizienter Prozess bereitgestellt werden.

Bei einer weiteren vorteilhaften Ausführungsform kann die Temperierelementaufnahmeeinheit wenigstens einen unterbrochenen Seitenabschnitt aufweisen. Die seitlichen, sich in vertikaler Richtung erstreckenden Seitenabschnitte der Temperierelementaufnahmeeinheit sind in diesem Fall nicht voll ausgebildet. Sie sind aus mehreren Streifen ausgebildet, so dass sich vertikale Längsöffnungen bedingen. Diese können durchgängig in vertikaler Richtung sein und/oder aber in vertikaler Richtung unterbrochen sein. Vorteilhaft sind diese Streifen aus Metall, beispielsweise aus Blech ausgebildet. Die Anordnung der Bleche in Kombination mit den Längsöffnungen schaffen einen einheitlichen Druckverlust und damit ein einheitliches Umspülen der Temperierelemente über die Höhe der Auslagen gewährleisten sollen. Vorteilhaft können die Längsöffnungen und die Streifen variabel ausgebildet sein, so dass in Druckabhängigkeit des Temperierluftstrom unterschiedliche Durchströmbereiche zwischen den Streifen ausbilden lassen.

Bei einer weiteren vorteilhaften Ausführungsform des Regenerationsmagazins sind die Temperierelementzuführöffnung und die Temperierelementabführöffnung in einer vertikal ausgerichteten Seitenfläche des Gehäuses vorgesehen, wobei Temperierelementzuführöffnung und Temperierelementabführöffnung in vertikaler Richtung voneinander beabstandet angeordnet sind. Dies ist insbesondere energetisch von Vorteil, da hierbei stets nur kleine Bereiche geöffnet werden. Somit kann die im Gehäuseinnenraum vorbestimmte Temperatur verlässlich, trotz Öffnung oder Öffnungen, gehalten werden.

Durch die hierdurch ausgebildete wesentliche Begrenzung des Zuführ- und/oder Abführbereichs von Temperierelementen an der Seitenfläche des Regenerationsmagazins wird der Falschlufteintrag, beispielsweise die Umgebungsluft, deutlich reduziert. Dies ist vorteilhaft, da hierdurch die Reifbildung am Verdampfer signifikant reduziert werden kann.

Als besonders vorteilhaft hat es sich erwiesen, wenn Temperierelementzuführöffnung oberhalb der vertikal versetzt hierzu angeordneten Temperierelementabführöffnung ausgebildet ist. Somit können zu regenerierende Temperierelemente von oben in den Gehäuseinnenraum, vorteilhafter in die Temperierelementaufnahmeeinheit, eingeführt werden. Wird ein regeneriertes Temperierelement benötigt, so kann dieses über die Temperierelementabführöffnung aus der Temperierelementaufnahmeeinheit entnehmbar bereitgestellt werden.

Je nach Ausführung ist denkbar, dass Temperierelementabführöffnung und Temperierelementzuführöffnung an der gleichen Seitenfläche, beispielsweise der Frontseite angeordnet sind. Dies ist aber nicht begrenzend zu verstehen, so dass es auch denkbar ist, dass Temperierelementabführöffnung und Temperierelementzuführöffnung an zwei verschiedenen Seitenflächen angeordnet sind.

Bei einer weiteren vorteilhaften Ausführungsform des Regenerationsmagazins ist sowohl die Temperierelementzuführöffnung als auch die Temperierelementabführöffnung jeweils mit einem Verschlusselement zum Verschließen der jeweiligen Öffnung verschließbar ausgebildet. Dies ist vorteilhaft, da beide Verschlusselemente unabhängig voneinander geöffnet werden können, so dass die vorbestimmte Temperatur im Gehäuseinnenraum von der Öffnung wenig beeinflusst wird. Der Falschlufteintrag in den Gehäuseinnenraum wird deutlich beschränkt. Vorteilhaft sind die Verschlusselemente motorisiert ausgebildet, beispielsweise jeweils mit einem Elektromotor versehen. Vorteilhaft bildet die Kontrolleinheit mit jedem Elektromotor Daten- und/oder Kommunikationsverbindungen aus, so dass die Kontrolleinheit die Elektromotoren, unabhängig voneinander ansteuern kann, um die Verschlusselemente in ihre Position zu verändern, beispielsweise um die darunter liegenden Öffnungen zugänglich zu machen oder auch wieder zu verschließen.

Bei einer weiteren vorteilhaften Ausführungsform des Regenerationsmagazins weist die Temperierelementaufnahmeeinheit wenigstens einen Halterahmen auf, welcher eine Vielzahl an Trennelementen zur vereinzelten Anordnung der Temperierelemente aufweist. Der Halterahmen dient zur Aufnahme der Temperierelemente, welche im Regenerationsmagazin wieder regeneriert, also wieder aufgeladen, werden sollen.

In diesem Ausführungsbeispiel sind seitlich, in vertikaler Erstreckung versetzt zueinander, Trennelemente am Halterahmen angeordnet. In diesem Ausführungsbeispiel bilden zumindest Trennelemente und Halterahmen die Temperierelementaufnahmeeinheit aus. Die Trennelemente sind als Vorsprünge ausgebildet. Sie dienen der abschnittsweisen Ablage und/oder Untergreifung der zumindest teilweise darauf anordenbaren Temperierelementen.

Bei einer weiteren vorteilhaften Ausführungsform des Regenerationsmagazins sind die Trennelemente an wenigstens zwei einander gegenüberliegenden Innenwänden des Halterahmens, versetzt zueinander, angeordnet. Hierdurch bildet sich vorteilhaft ein zickzackförmiger Bewegungspfad der in der Temperierelementaufnahmeeinheit zu regenerierenden Temperierelemente aus. Die Temperierelemente rutschen in zickzack-Form in der Temperierelementaufnahmeeinheit, ausgehend von der Temperierelementzuführöffnung nach unten in Richtung Temperierelementabführöffnung durch. Wird beispielsweise ein Temperierelement in die obere Temperierelementzuführöffnung eingeführt, so rutscht dieses im geometrisch vorbestimmten Zwischenraum durch, bis es Kontakt zu einem weiteren Temperierelement ausbildet.

Die Trennelemente sind derart ausgebildet, dass lediglich ein Abschnitt eines Temperierelements auf dem jeweiligen Trennelement angeordnet werden kann. Das Temperierelement selbst liegt somit schräg gegenüber dem Halterahmen.

Wird von unten durch die Temperierelementabführöffnung ein Temperierelement entnommen, so rutschen die noch verbleibenden Temperierelemente nach unten durch. Dies erfolgt auf einem zickzackförmigen Bewegungspfad. Dieser wird über die Trennelemente vorgegeben. Durch das kontinuierliche Nachrutschen werden zugleich mögliche Vereisungen der im Zwischenraum angeordneten Temperierelemente aufgebrochen. Dies ist natürlich nur der Fall, wenn die Temperierelemente als Kühlelemente ausgebildet sind und im Regenerationsmagazin gekühlt werden, um wieder zu regeneriert zu werden.

Bei einer alternativen Ausführungsform hierzu wird auf Trennelemente verzichtet. Hier weist die Temperierelementaufnahmeeinheit wenigstens einen Halterahmen auf, dessen wenigstens zwei einander gegenüberliegende Innenflächen in vertikaler Erstreckung jeweils wenigstens einen C-förmigen, S-förmigen oder mehrfach S-förmig gewundenen Verlauf aufweisen. Diese geometrische Ausbildung gibt den Bewegungspfad der Temperierelemente vor.

Sind beispielsweise zwei einander gegenüberliegende Seitenflächen des Halterahmens S-förmig gewunden ausgebildet, so wird zugleich ein ebenfalls S-förmig gewundener Zwischenraum zwischen diesen beiden Seitenflächen bedingt. Vorteilhaft sind die beiden Seitenflächen derart voneinander beabstandet, dass der von ihnen aufgespannte Zwischenraum ausreichend groß ist, um vertikal ausgerichtete Temperierelemente aufzunehmen. Diese können beispielsweise in diesem Zwischenraum gestapelt werden. Im einfachsten Fall werden die Temperierelemente übereinander gestapelt.

Wird beispielsweise ein Temperierelement in die obere Temperierelementzuführöffnung eingeführt, so rutscht dieses im geometrisch vorbestimmten Zwischenraum durch, bis es Kontakt zu einem weiteren Temperierelement ausbildet.

Wird über die Temperierelementabführöffnung hingegen ein Temperierelement entnommen, so rutschen die weiteren, im Zwischenraum angeordneten Temperierelemente nach. Durch die vorteilhafte geometrisch C-Form, S-Form und/oder mehrfache S-Form des Zwischenraums wird ein Verkanten der nachrutschenden Temperierelemente verhindert. Als besonders vorteilhaft hat es sich erwiesen, wenn das unterste Temperierelement, welches also als nächstes aus der Temperierelementabführöffnung entnommen werden kann, von dem darüber angeordneten Temperierelementstapel zumindest teilweise entkoppelt ist. Dies wird dadurch erreicht, dass das letzte Temperierelement direkt vor der Temperierelementabführöffnung angeordnet ist, um so einfach aus dieser entnommen werden zu können. Das hierzu benachbart angeordnete Temperierelement, also das sozusagen vorletzte Temperierelement des Temperierelementstapel, ist gegenüber dem letzten Temperierelement verkippt, also schräg, angeordnet. Hierdurch wird die Reibung über die Flächenlast signifikant reduziert. Somit ist das letzte, unterste Temperierelement stets leicht und ohne großen Kraftaufwand aus dem System entnehmbar. Diese Schrägstellung des vorletzten Temperierelements wird vorteilhaft durch die geometrische Ausbildung wenigstens eines Seitenabschnitts des Halterahmens ausgebildet. Dies kann beispielsweise dadurch erfolgen, dass dieser einen seitlichen Versatz aufweist. So ist bei dem Nachrutschen des Temperierelementstapels diese Schrägstellung des vorletzten zu entnehmenden Temperierelements ausgebildet. Der seitliche Versatz kann beispielsweise als Krümmung oder Knick ausgebildet sein, welcher den Zwischenraum im unteren Bereich nahe der Temperierelementabführöffnung verjüngt. Hierdurch wird die Schrägstellung des vorletzten Temperierelements bedingt. Wird dann das unterste Temperierelement entnommen, rutscht das schräggestellte, vorletzte Temperierelement nach und nimmt die Position des letzten, entnommenen Temperierelements ein.

Durch das kontinuierliche Nachrutschen werden zugleich mögliche Vereisungen der im Zwischenraum angeordneten Temperierelemente aufgebrochen. Dies ist natürlich nur der Fall, wenn die Temperierelemente als Kühlelemente ausgebildet sind und im Regenerationsmagazin gekühlt werden, um wieder zu regeneriert zu werden.

Dies ist selbstverständlich nicht beschränkend zu verstehen, so dass es auch denkbar ist, dass der Zwischenraum ergänzend oder alternativ zu der C-Form, S-Form und/oder mehrfache S-Form schräg geneigt, also rutschenartig, ausgebildet ist. Auch diese Geometrie ist vorteilhaft für die Entnahme der zu regenerierenden Temperierelemente. So ist beispielsweise denkbar, dass bei geöffneter Temperierelementabführöffnung direkt ein Temperierelement herausgleitet. Ein aktives Entnehmen fällt hierbei weg. Hierbei kann die Freigabe des untersten Temperierelements direkt mit der Öffnung des entsprechenden Verschlusselementes erfolgen. Alternativ ist aber auch denkbar, dass das unterste Temperierelement über ein Haltemittel in der Position gehalten wird, bis das Verschlusselement der Temperierelementabführöffnung vollständig geöffnet ist. Das Freigeben des Temperierelements kann dann unter Rückfahren des Halteelements erfolgen. Dies wird vorteilhaft über die Kontrolleinheit gesteuert. Vorteilhaft bildet die Kontrolleinheit mit dem Halteelement Daten- und/oder Kommunikationsverbindungen aus. So kann die Kontrolleinheit die Antriebseinheit ansteuern, um sie in ihrer Position zu verändern, beispielsweise um das Temperierelement freizugeben.

Alternativ kann auch ein rechteckiger Temperierelementstapel in einem rechteckig aufgespannten Halterahmen ausgebildet sein. In diesem Ausführungsbeispiel kann das unterste Temperierelement, welches bereit liegt, um durch die Temperierelementabführöffnung aus dem Regenerationsmagazin herausgefördert zu werden, mittels Antriebseinheit bewegt werden. Die Antriebseinheit kann beispielsweise als Motor ausgebildet sein und mit einem Schiebelement verbunden sein. Mit motorischem Antrieb kann dann das unterste Temperierelement aus diesem Stapel aus dem Regenerationsmagazin herausbefördert werden. Aufgrund der notwendigen Kraft und der Verkippungsgefahr wird hier ein motorischer Antrieb gegenüber der manuellen Bedienung durch Bedienpersonal vorgezogen. Hierdurch kann vorteilhaft die Reibung, welche über die Flächenlast erzeugt wird, überwunden werden. Vorteilhaft bildet die Kontrolleinheit mit dem Motor Daten- und/oder Kommunikationsverbindungen aus, so dass die Kontrolleinheit den Motor ansteuern kann, um das Schiebeelement in seiner Position zu verändern, beispielsweise um das Temperierelement freizugeben.

Bei einer weiteren vorteilhaften Ausführungsform ist denkbar, dass sich direkt an die Temperierelementabführöffnung ein Führungselement anschließt. Dieses kann ebenfalls geneigt nach unten in Richtung Boden ausgebildet sein. Somit kann ein freigegebenes, regeneriertes Temperierelement von der Temperierelementabführöffnung abgeführt werden, um beispielsweise in eine Positioniereinheit einer Lager- und Transportvorrichtung hinzugleiten. Das Führungselement kann beispielsweise als Bahn ausgebildet sein. In einer möglichen Ausführung kann beispielsweise das aktiv von dem Regenerationsmagazin freigegebene Temperierelement über diese Bahn rutschen, um dann direkt in der Positioniereinheit der Lager- und Transportvorrichtung zu landen. Bestenfalls wird hierbei auch noch die form- und kraftschlüssige Verbindung zwischen Positioniereinheit und "frischem" Temperierelement ausgebildet.

Vorteilhaft kann die Positionierung der leeren Positioniereinheit durch den Roboterarm oder aber auch durch Bedienpersonal durchgeführt werden. Wird Bedienpersonal eingesetzt, so ist denkbar, die Positioniereinheit mit der daran angeordneten Gehäusekorpusverschlusseinheit in einer hierfür vorgesehenen Halterung zu positionieren.

Die Kontrolleinheit wiederum steht in Daten- und/oder Kommunikationsverbindung mit dieser Halterung und erfasst beispielsweise das Anordnen der Gehäusekorpusverschlusseinheit. Im Anschluss kann die Kontrolleinheit dann den Aktionsablauf starten, dass ein geladenes Temperierelement automatisch vom Regenerationsmagazin freigegen wird und in die Positioniereinheit gleitet.

Bei einer weiteren vorteilhaften Ausführungsform des Regenerationsmagazins weist dieses an der Temperierelementabführöffnung und/oder an der Temperierelementzuführöffnung wenigstens ein Sensorelement auf. Dieses kann optional mit der Kontrolleinheit gekoppelt ausgebildet sein, beispielsweise mit dieser in Daten- und/oder Kommunikationsverbindung stehen. Vorteilhaft erfasst das wenigstens eine Sensorelement, wenn ein Temperierelement durch die Temperierelementzuführöffnung dem Regenerationsmagazin zugeführt und/oder wenn ein Temperierelement durch die Temperierelementabführöffnung dem Regenerationsmagazin entzogen wird. Somit kann vorteilhaft immer sichergestellt werden, dass ersichtlich ist, ob freie Beladungspositionen im Regenerationsmagazin vorhanden sind.

Sind beispielsweise 20 Beladungspositionen vorgesehen, so können 20 Temperierelemente aufgenommen werden. Sind alle Beladungspositionen belegt, so kann über die Kontrolleinheit beispielsweise ein optisches Signal ausgeben werden.

Hierdurch kann der Beladezustand des Zwischenraumes und somit der Temperierelementaufnahmeeinheit von der Kontrolleinheit zumindest erfasst und verarbeitet werden. So kann beispielsweise bei einer nicht-automatisierten Bedienung durch optische Anzeigeelemente der Beladezustand als optisches Signal angezeigt werden. Als optische Anzeigeelemente sind verschieden farbige LEDs oder andere Leuchtmittel denkbar. Diese Anzeigemittel können außen am Gehäuse angeordnet sein.

Weiterhin ist denkbar, dass das wenigstens eine Sensorelement als optisches oder optoelektronisches Erkennungsmittel ausgebildet ist. Im einfachsten Fall kann das Sensorelement als Lichtschranke oder Lichttaster ausgebildet sein. Wird beispielsweise ein Temperierelement in die Temperierelementzuführöffnung eingeführt, wird die Lichtschranke unterbrochen. Die Kontrolleinheit erfasst, dass ein zu regenerierendes Temperierelement eingeführt wird. Somit ist eine Beladungsposition belegt. Mit Unterbrechung der Lichtschranke kann ein Zeitlauf gestartet werden. Hierfür ist die Kontrolleinheit zuständig, um den Zeitlauf zu erfassen und zu verarbeiten und mögliche, hiervon abhängige Aktionsabläufe zu starten.

Weiterhin wird auch der Betrieb eines Regenerationsmagazins offenbart mit wenigstens den folgenden Schritten:
a. Erzeugen eines gerichteten Temperierluftstroms über eine Temperiereinheit;
b. wobei der Temperierluftstrom auf einem Strömungspfad durch den Gehäuseinnenraum geführt wird, um im Gehäuseinnenraum gerichtet zu zirkulieren;
c. wobei hierbei der Temperierluftstrom wenigstens teilweise jedes Temperierelement in jedem Regenerationsfach umspült; und
d. wobei die Kontrolleinheit wenigstens das Beladen eines Regenerationsfaches und/oder Entladen eines Regenerationsfaches erfasst und/oder verarbeitet.

Weiterhin kann der Luftstrom, welcher im Regenerationsmagazin erzeugt wird, als aktiver Luftstrom oder auch aktiver, teilbarer Strömungspfad verstanden werden. Die Temperiereinheit führt die Luft aktiv von unten her in den Gehäuseinnenraum ein. Im Gehäuseinnenraum ist die Temperierelementaufnahmeeinheit angeordnet. Vorteilhaft wird die temperierte, beispielsweise gekühlte Luft, von einer Luftstromführungseinrichtung, beispielsweise einem Ventilator, aktiv nach oben in Richtung Temperierelementaufnahmeeinheit geführt. Dies kann durch aktives Blasen oder Saugen ausgebildet sein. Insbesondere durch aktives Saugen können die Wärmetauscherflächen effektiver beaufschlagt werden. Aufgrund der kontinuierlichen Nachführung von Luft wird der Temperierluftstrom im Gehäuseinnenraum an der Temperierelementaufnahmeeinheit entlang und durch diese hindurch geführt. Folglich teilt sich der Strömungspfad hier auf. Hierdurch werden die Temperierelemente, welche von der Temperierelementaufnahmeeinheit aufgenommen sind, regeneriert und neu temperiert, beispielsweise gekühlt oder auch erwärmt.

Der Luftstrom erwärmt sich hierbei und strömt auf der anderen Seite der Temperierelementaufnahmeeinheit wieder aus dieser heraus, Richtung Verdampfer. Dort wird der Luftstrom wieder neu temperiert und der Kreislauf beginnt erneut.

Folglich ist hier eine aktive, kontinuierliche Zirkulation des Temperierluftstroms innerhalb des Regenerationsmagazins ausgebildet. Der Temperierluftstrom ist aktiv geführt und zirkuliert dauerhaft im Regenerationsmagazin. Die aktive Führung wird vorteilhaft wenigstens durch Teile der Temperiereinheit, beispielsweise Verdampfer und Luftströmungsführungseinrichtung ausgebildet. Somit können auch die im Regenerationsmagazin angeordneten Temperierelemente aktiv temperiert, beispielsweise gekühlt oder erwärmt werden. Vorteilhaft sind die Temperierelemente derart ausgebildet, dass sie diesen Regenerationsvorgang im hier beschriebenen Regenerationsmagazin immer wieder durchlaufen können.

Weiterhin kann der Temperierluftstrom innerhalb des Gehäuses mittels der Temperiereinheit aktiv durch den Gehäuseinnenraum geblasen oder durch den Gehäuseinnenraum gesaugt werden. Hierdurch kann die Luftströmungsrichtung angepasst und verändert werden. Zudem wird eine kontinuierliche Zirkulation und auch Regeneration des Temperierluftstroms sichergestellt. Somit können die Temperierelemente effektiv und schnell, beispielsweise in 2 Stunden oder weniger, regeneriert werden. Vorteilhaft ist denkbar, dass die Kontrolleinheit auch mit der Temperiereinheit in Daten- und/oder Kommunikationsverbindung steht. So kann beispielsweise die Leistung der Temperiereinheit über die Kontrolleinheit angestellt und variiert werden. Vorteilhaft erfolgt dies in Abhängigkeit des Beladezustands des Magazins.

Bei einer weiteren vorteilhaften Ausführungsform weist das Temperiersystem weiterhin wenigstens eine Fördereinheit aufweist. Dies ist von Vorteil, da hierdurch die Verbindung zwischen mobiler Lager- und Transportvorrichtung und statischem Regenerationsmagazin ausgebildet werden kann. Im einfachsten Ausführungsbeispiel kann die Fördereinheit als Transportband ausgebildet sein. Ja nach Größe und Abstand zwischen den Lager- und Transportvorrichtungen und dem Regenerationsmagazin können auch mehrere Fördereinheiten vorgesehen sein. Vorteilhaft bilden sich hierdurch Transportwege aus.

Bei einer weiteren vorteilhaften Ausführungsform weist die Fördereinheit wenigstens eine Fördereinheitsteuereinheit zur Ausbildung von Daten- und/oder Kommunikationsverbindungen aus. Vorteilhaft können diese Verbindungen zu einer externen Steuereinheit, zu Erfassungseinrichtungen, zur Kontrolleinheit und/oder zu wenigstens einem Roboter ausgebildet sein. So kann, beispielsweise in einem halbautomatisierten Ablauf des Temperierelementaustausches, das Bedienpersonal eine Lager- und Transportvorrichtung, deren Temperierelement entladen ist, auf eine Fördereinheit stellen. Durch diese Gewichtsänderung, welche die Fördereinheitsteuereinheit erfasst, wird der motorische Antrieb der Fördereinheit aktiviert und die Fördereinheit transportiert die darauf angeordnete Lager- und Transportvorrichtung bis zu einer vorbestimmten Position. Dort kann beispielsweise wieder das Bedienpersonal übernehmen, und das entladene Temperierelement, wie oben mehrfach beschrieben, auf unterschiedliche Weisen, tauschen.

Daher ist das hier beschriebene Temperiersystem besonders universell und anpassbar einzusetzen. Durch die unterschiedlichen Ausgestaltungen der physischen Bestandteile, wie beispielsweise der Lager- und Transportvorrichtungen und der Regenerationsmagazine, in Kombination mit den unterschiedlich ausbildbaren nicht-physischen Einrichtungen und Einheiten, kann nahezu jede Anforderung des Betriebs realisiert werden.

Es ist ein vollständiger manueller Betrieb des Temperiersystems mit Bedienpersonal möglich.

Weiterhin ist auch, unter Anpassung, ein halb-automatisierter Betrieb möglich, in welchem das Bedienpersonal nur noch Teilaufgaben erledigt.

Schließlich ist auch ein vollautomatisierter Betrieb des Temperiersystems möglich, bei welchen dann die nicht-physischen Einheiten und Einrichtungen, wie Erfassungseinrichtung, Steuereinheit, Kontrolleinheit, vorbestimmte Aktionsabläufe in Anhängigkeit ermittelter Daten veranlassen.

### Beispiel 1: Manuelle Benutzung des Temperiersystems durch Bedienpersonal

Die Erfassungseinrichtung einer Lager- und Transportvorrichtung erfasst kontinuierlich die Daten wenigstens einer Temperatursensoreinheit des Temperiervolumens der eigenen Lager- und Transportvorrichtung. Diese erfassten Daten werden von der Erfassungseinrichtung mit vorher festgelegten Sollwerten verglichen. Stellt sich eine Abweichung von den Sollwerten heraus, so ist das Temperierelement nicht mehr ausreichend geladen. Es kann nicht mehr ausreichend kühlen und muss ausgetauscht werden, um das gelagerte Gut weiterhin ausreichend zu kühlen.

Die Erfassungseinrichtung gibt wenigstens ein optisches Signal aus, beispielsweise durch ein Leuchtmittel. Hierdurch wird dem Personal angezeigt, dass das Temperierelement zu tauschen ist. Alternativ oder ergänzend hierzu kann auch eine Darstellung auf einem Bildschirm veranlasst werden, so dass das Bedienpersonal erkennt, welche Lager- und Transportvorrichtung nicht mehr richtig kühlt.

Das Bedienpersonal greift die Lager- und Transportvorrichtung und transportiert diese weiterhin geschlossen zum Regenerationsmagazin. Das Bedienpersonal nähert sich dem Regenerationsmagazin mit dem zu regenerierenden Temperierelement. Im einfachsten Fall muss auch das Regenerationsmagazin manuell vom Bedienpersonal betätigt werden.

Steht das Bedienpersonal vor dem Regenerationsmagazin mit lediglich einem, optional mehrteilig ausgebildetem, Verschlusselement, so betätigt es dieses. Das Verschlusselement wird unter Kraftbeaufschlagung, ausgeübt von dem Bedienpersonal, geöffnet und der Gehäuseinnenraum wird zugänglich. Nun sieht das Bedienpersonal die Regenerationsfächer und erkennt schnell und einfach durch die optischen Anzeigemittel in Form von LEDs, welches Regenerationsfach frei ist. Dies kann beispielsweise über eine gelbe LED erfolgen. Das Bedienpersonal kann unter den nicht belegten Regenerationsfächern frei wählen. Das Bedienpersonal führt das Temperierelement in ein freies Regenerationsfach ein. Dort erkennt das wenigstens eine Sensorelement die Präsenz des Temperierelements. Ein Zeitlauf kann optional in Gang gesetzt werden, bei welchem die Zeit erfasst wird, wie lange sich das Temperierelement bereits in dem Regenerationsfach befindet. Dies wird von der Kontrolleinheit veranlasst. Zugleich kann das optische Anzeigemittel abgeschalten werden oder die Farbe ändern, so dass dem Bedienpersonal angezeigt wird, dass das Temperierelement erfolgreich positioniert ist und geladen wird. Dies wird von der Kontrolleinheit veranlasst.

Benötigt das Bedienpersonal ein bereits regeneriertes, also aufgeladenes, Temperierelement, so kann es die unterschiedlichen Regenerationszustände der im Regenerationsmagazin angeordneten Temperierelemente einfach durch die optischen Anzeigemittel in Form von LEDs entnehmen. Bei ausreichend geladenen Temperierelementen, welche also mindestens einen vorbestimmbaren Zeitwert in einem Regenerationsfach angeordnet waren, kann das Anzeigemittel beispielsweise in grün vermitteln, dass das Temperierelement geladen ist und entnommen werden kann.

Entnimmt das Bedienpersonal das Temperierelement, so erkennt das Sensorelement den geänderten Beladezustand und das Anzeigemittel kann dessen Farbe zum leeren Zustand ändern. Diese Steuerungen von Sensorelementen und Anzeigemitteln erfolgt vorteilhafterweise über die Kontrolleinheit.

Schließlich wird das Verschlusselement vom Bedienpersonal wieder verschlossen. Vorteilhaft strömt, auch während der Öffnung eines Verschlusselements, der temperierte Luftstrom weiterhin durch den Gehäuseinnenraum.

Ergänzend ist bei diesem Beispiel denkbar, dass die Betätigung des Verschlusselements auch motorisch und über die Kontrolleinheit veranlasst erfolgen kann.

Das Bedienpersonal führt das "frische" Temperierelement in die Positioniereinheit und verschließt die Lager- und Transportvorrichtung wieder. Vorteilhafterweise startet mit dem Schließen der Lager- und Transportvorrichtung wieder der Aktionsablauf der Erfassungseinrichtung, nämlich dass diese kontinuierlich die Daten wenigstens einer Temperatursensoreinheit des Temperiervolumens der eigenen Lager- und Transportvorrichtung erfasst und vorteilhaft abgleicht.

### Beispiel 2: Halb-automatisierte Benutzung mit Bedienpersonal

Die Erfassungseinrichtung einer Lager- und Transportvorrichtung erfasst kontinuierlich die Daten wenigstens einer Temperatursensoreinheit des Temperiervolumens der eigenen Lager- und Transportvorrichtung. Diese erfassten Daten werden von der Erfassungseinrichtung mit vorher festgelegten Sollwerten verglichen. Stellt sich eine Abweichung von den Sollwerten heraus, so ist das Temperierelement nicht mehr ausreichend geladen. Es kann nicht mehr ausreichend wärmen und muss ausgetauscht werden, um das gelagerte Gut weiterhin ausreichend zu wärmen.

Die Erfassungseinrichtung gibt wenigstens ein optisches Signal aus, beispielsweise durch ein Leuchtmittel. Hierdurch wird dem Personal angezeigt, dass das Temperierelement zu tauschen ist. Alternativ oder ergänzend hierzu kann auch eine Darstellung auf einem Bildschirm veranlasst werden, so dass das Bedienpersonal erkennt, welche Lager- und Transportvorrichtung nicht mehr richtig kühlt.

Das Bedienpersonal greift die Lager- und Transportvorrichtung und setzt diese auf oder in eine Fördereinheit. Diese erkennt die Beladung und startet mit dem Transport der darauf angeordneten Lager- und Transportvorrichtung zu einer vorbestimmten Position. Diese kann beispielsweise das Regenerationsmagazin sein.

Die Kontrolleinheit des Regenerationsmagazin kann die Positionsänderung der Lager- und Transportvorrichtung erfassen, diese beispielsweise tracken. Ist die Lager- und Transportvorrichtung am Regenerationsmagazin angekommen, so veranlasst die Kontrolleinheit das Öffnen des wenigstens einen Verschlusselements. Der Gehäuseinnenraum wird zugänglich. Nun sieht das Bedienpersonal die Regenerationsfächer und erkennt schnell und einfach durch die optischen Anzeigemittel in Form von LEDs, welches Regenerationsfach frei ist. Dies kann beispielsweise über eine gelbe LED erfolgen. Das Bedienpersonal kann unter den nicht belegten Regenerationsfächern frei wählen. Das Bedienpersonal führt das Temperierelement in ein freies Regenerationsfach ein. Dort erkennt das wenigstens eine Sensorelement die Präsenz des Temperierelements. Ein Zeitlauf kann optional in Gang gesetzt werden, bei welchem die Zeit erfasst wird, wie lange sich das Temperierelement bereits in dem Regenerationsfach befindet. Dies wird von der Kontrolleinheit veranlasst. Zugleich kann das optische Anzeigemittel abgeschalten werden oder die Farbe ändern, so dass dem Bedienpersonal angezeigt wird, dass das Temperierelement erfolgreich positioniert ist und geladen wird. Dies wird von der Kontrolleinheit veranlasst.

Benötigt das Bedienpersonal eine bereits regeneriertes, also aufgeladenes, Temperierelement, so kann es die unterschiedlichen Regenerationszustände der im Regenerationsmagazin angeordneten Temperierelemente einfach durch die optischen Anzeigemittel in Form von LEDs entnehmen. Bei ausreichend geladenen Temperierelementen, welche also mindestens einen vorbestimmbaren Zeitwert in einem Regenerationsfach angeordnet waren, kann das Anzeigemittel beispielsweise in grün vermitteln, dass das Temperierelement geladen und entnommen werden kann.

Entnimmt das Bedienpersonal das Temperierelement, so erkennt das Sensorelement den geänderten Beladezustand und das Anzeigemittel ändert seine Farbe zum leeren Zustand. Diese Steuerungen von Sensorelementen und Anzeigemitteln erfolgt vorteilhafterweise über die Kontrolleinheit.

Schließlich veranlasst die Kontrolleinheit, dass sich das wenigstens eine Verschlusselement wieder schließt. Vorteilhaft strömt, auch während der Öffnung eines Verschlusselements, der temperierte Luftstrom weiterhin durch den Gehäuseinnenraum.

Das Bedienpersonal führt das "frische" Temperierelement in die Positioniereinheit und verschließt die Lager- und Transportvorrichtung wieder. Vorteilhafterweise startet mit dem Schließen der Lager- und Transportvorrichtung wieder der Aktionsablauf der Erfassungseinrichtung, nämlich dass diese kontinuierlich die Daten wenigstens einer Temperatursensoreinheit des Temperiervolumens der eigenen Lager- und Transportvorrichtung erfasst und vorteilhaft abgleicht.

### Beispiel 3: Automatisierte Benutzung ohne Bedienpersonal

Die Erfassungseinrichtung einer Lager- und Transportvorrichtung erfasst kontinuierlich die Daten wenigstens einer Temperatursensoreinheit des Temperiervolumens der eigenen Lager- und Transportvorrichtung. Diese erfassten Daten werden von der Erfassungseinrichtung mit vorher festgelegten Sollwerten verglichen. Stellt sich eine Abweichung von den Sollwerten heraus, so ist das Temperierelement nicht mehr ausreichend geladen. Es kann nicht mehr ausreichend kühlen und muss ausgetauscht werden, um das gelagerte Gut weiterhin ausreichend zu kühlen.

Die Erfassungseinrichtung gibt wenigstens ein Signal an einen Roboter aus, welcher die Lager- und Transportvorrichtung abholt und zum Regenerationsmagazin verbringt.

Die Kontrolleinheit des Regenerationsmagazin kann die Positionsänderung der Lager- und Transportvorrichtung erfassen, diese beispielsweise tracken. Ist die Lager- und Transportvorrichtung am Regenerationsmagazin angekommen, so veranlasst die Kontrolleinheit das Öffnen des wenigstens einen Verschlusselements. Der Gehäuseinnenraum wird zugänglich. Zugleich kann der Roboter die Lager- und Transportvorrichtung öffnen, das entladene Temperierelement entnehmen und über eine Temperierelementzuführöffnung dem Regenerationsmagazin zuführen. Nun kann über Schiebeelemente, Halteelemente oder andere automatisierte Ausgabemittel, das sich am längsten im Regenerationsmagazin befindende Temperierelement aus der Temperierelementabführöffnung freigelassen werden. Über eine Bahn kann das "frische" Temperierelement in die leere Positioniereinheit gleiten. Alternativ hierzu kann es auch vom Roboter aufgenommen werden, um dann in der Positioniereinheit angeordnet zu werden.

Ein Zeitlauf kann optional in Gang gesetzt werden, bei welchem die Zeit erfasst wird, wie lange sich Temperierelemente bereits in dem Regenerationsfach befinden. Dies wird von der Kontrolleinheit veranlasst. Weist das Regenerationsmagazin eine Temperierelementzuführöffnung und eine hiervon getrennte Temperierelementabführöffnung auf, so ist die Zeiterfassung zweitrangig, da immer das unterste Temperierelement, welches direkt benachbart zu der Temperierelementabführöffnung angeordnet ist, entnommen wird.

Schließlich veranlasst die Kontrolleinheit, dass sich das wenigstens eine Verschlusselement wieder schließt. Vorteilhaft strömt, auch während der Öffnung eines Verschlusselements, der temperierte Luftstrom weiterhin durch den Gehäuseinnenraum.

Der Roboter verschließt die Lager- und Transportvorrichtung wieder. Vorteilhafterweise startet mit dem Schließen der Lager- und Transportvorrichtung wieder der Aktionsablauf der Erfassungseinrichtung, nämlich dass diese kontinuierlich die Daten wenigstens einer Temperatursensoreinheit des Temperiervolumens der eigenen Lager- und Transportvorrichtung erfasst und vorteilhaft abgleicht.

Weitere Vorteile, Merkmale und Ausgestaltungsmöglichkeiten ergeben sich aus der nachfolgenden Figurenbeschreibung von nicht einschränkend zu verstehenden Ausführungsbeispielen.

### Kurzbeschreibung der Zeichnungen

In den Zeichnungen zeigt:
- Fig. 1: eine beispielhafte Lager- oder Transporteinheit;
- Fig. 2: ein beispielhaftes Lager- und Transporteinheit;
- Fig. 3: eine schematische dreidimensionale Ansicht einer Ausführungsform eines Regenerationsmagazins mit interner Temperiereinheit;
- Fig. 4: eine Frontalansicht der Ausführungsform eines Regenerationsmagazins aus Fig. 1 mit geöffnetem Verschlusselement;
- Fig. 5a: einen vergrößerten Ausschnitt eines Regenerationsmagazin mit Zwischenboden;
- Fig. 5b: eine perspektivische Seitenansicht eines Gehäuseinnenraums;
- Fig. 5c: eine weitere Schnittansicht der in Fig. 5 gezeigten Frontalansicht;
- Fig. 6: eine perspektivische Ansicht einer weiteren Ausführungsform eines Regenerationsmagazins;
- Fig. 7: eine Schnittansicht einer nochmals weiteren Ausführungsform eines Regenerationsmagazins; und
- Fig. 7: eine Schnittansicht einer nochmals weiteren Ausführungsform des Regenerationsmagazins.

In den Zeichnungen mit gleichen Bezugszeichen versehene Elemente entsprechen im Wesentlichen einander, sofern nichts anderes angegeben ist. Darüber hinaus wird darauf verzichtet, Bestandteile zu zeigen und zu beschreiben, welche nicht wesentlich zum Verständnis der hierin offenbarten technischen Lehre sind. Im Weiteren werden nicht für alle bereits eingeführten und dargestellten Elemente die Bezugszeichen wiederholt, sofern die Elemente selbst und deren Funktion bereits beschrieben wurden oder für einen Fachmann bekannt sind.

### Ausführliche Beschreibung von Ausführungsbeispielen

In Fig. 1 ist eine Explosionsansicht der Lager- und Transportvorrichtung 100 gezeigt. Diese weist einen Gehäusekorpus 2 auf. In diesem Ausführungsbeispiel ist der Gehäusekorpus 2 als nach oben geöffnete Kiste ausgebildet. Der Gehäusekorpus 2 wird durch die Seitenwandungen 2a und den Boden 2b räumlich begrenzt. Der Gehäusekorpus 2 spannt somit das Temperiervolumen 4 auf.

Weiterhin hat es sich als vorteilhaft erwiesen, wenn der Gehäusekorpus 2 zumindest abschnittsweise, vorteilhaft vollständig, isoliert ausgebildet ist. Dies kann beispielsweise durch übliche Dämmschäume oder Dämmmaterialien umgesetzt werden. Hierdurch kann insbesondere bei Kühlvorgabe, oder auch zum Warmhalten, die benötigte Temperatur im Temperiervolumen lange gehalten werden.

Weiterhin weist die Lager- und Transportvorrichtung 100 eine Gehäusekorpusverschlusseinheit 6 auf. Diese kann auch als Deckel bezeichnet werden. Die Gehäusekorpusverschlusseinheit 6 weist zunächst den Träger 8 auf. Dieser ist plattenartig ausgebildet. An der Oberseite 10 des Trägers 8 ist die Erfassungseinrichtung 12 vorgesehen.

Weiterhin sind in diesem Ausführungsbeispiel zwei Griffelemente 14 an der Oberseite 10 angeordnet, mittels welchen der Träger 8 und somit die gesamte Gehäusekorpusverschlusseinheit 6, beispielsweise vertikal, abgehoben werden kann. Neben den hier gezeigten Griffelementen 14 sind auch Griffmulden, Handgriffe oder dergleichen denkbar.

Für die Stapelung mehrerer geschlossener Lager- und Transportvorrichtungen 100 übereinander sollten die Griffelemente allerdings nicht über den Träger 8 hinausstehen. Dies würde eine Stapelbarkeit unmöglich machen. Es hat sich daher als vorteilhaft gezeigt, die Oberseite 10 wannenartig auszubilden, so dass Griffelemente 14 und Erfassungseinrichtung 12 gleich hoch oder tiefer angeordnet sind als der eigentliche Rand des Trägers 8. Somit sind diese Bauteile effektiv angeordnet und die Lager- und Transportvorrichtung 100 ist weiterhin stapelbar.

An der Trägerunterfläche 16 ist die Positioniereinheit 18 angeordnet. Mit dieser Positioniereinheit 18 ist die Aufnahme von Temperierelementen 1102 und somit das Temperieren des Temperiervolumens 4 realisierbar. Damit die Positioniereinheit 18 ein Temperierelement (nicht gezeigt) aufnehmen kann, weist die Positioniereinheit 18 in diesem Ausführungsbeispiel zwei Führungselemente 20 auf. Die beiden Führungselemente 20 sind weiterhin in diesem Ausführungsbeispiel als L-förmige Leistenelemente ausgebildet. Die Leistenelemente sind fest mit der Trägerunterseite 16 verbunden, beispielsweise verschraubt. Die Leistenelemente sind zueinander beabstandet angeordnet, so dass die L-förmigen Schenkel einander zugewandt angeordnet sind.

Weiterhin weisen die beiden Leistenelemente mehrere Strömungsrippen 21 auf, welche durch Öffnungen (hier nicht gezeigt) voneinander beabstandet sind.

Weiterhin ist das Beabstandungselement 22 auf dem innenliegenden Gehäusekorpusboden 2b angeordnet. Das Beabstandungselement 22 ist gitterartig ausgebildet, so dass es eine besonders effektive Luftdurchströmung ermöglicht ist.

Weiterhin weist das Beabstandungselement 22 zahlreiche Abstandshalter 24 auf, welche auch als Füße verstanden werden können. Mit diesen Abstandshaltern 24 wird eine Beabstandung der Auflagefläche 26 des Beabstandungselements 22 gegenüber dem innenliegenden Gehäusekorpusboden 2b ausgebildet. Somit liegt das Beabstandungselement 22 nicht vollständig auf dem Gehäusekorpusboden 2b auf. Die Abstandselemente 26 verbessern nochmals die Luftzirkulation im Gebrauchszustand, wenn also der Gehäusekorpus 2 mit der Gehäusekorpusverschlusseinheit 6 verschlossen ausgebildet ist und vorteilhaft zu temperierende Güter enthalten sind. Auf der Auflagefläche 26 ist dann das in der geschlossenen Lager- und Transportvorrichtung 100 anzuordnende wenigstens eine Gut platziert.

Vorteilhaft können zur Dichtigkeitsverbesserung Dichtungen (hier nicht extra gezeigt) wie beispielsweise umlaufende Dichtungsbänder, Dichtungsringe oder dergleichen zwischen Gehäusekorpusverschlusseinheit 6 und Gehäusekorpus 2 angeordnet sein. Im einfachsten Fall sind diese mit einem der beiden Bauteile verklebt oder verschweißt.

Die beiden Führungselemente 20 werden im Fall einer Kühlung des Temperiervolumens 4 von unten mit einem Luftleitelement 32 begrenzt. Hierdurch kann eine Kältereflexion ausgebildet werden. Zudem strömt der gekühlte Luftstrom bis zu den Kanten des Luftleitelement 32 und fällt somit an den Kanten nach unten ins Temperiervolumen. Hierdurch erfolgt vorteilhaft eine indirekte Kühlung der in der Lager- und Transportvorrichtung 100 angeordneten Güter. Diese werden nicht direkt mit der gekühlten Luft beaufschlagt, wodurch sie Schaden in Qualität und Verwendung nehmen könnten.

Werden allerdings Güter in der Lager- und Transportvorrichtung 100 eingebracht, deren die direkte Kühlbeaufschlagung oder auch Wärmebeaufschlagung keinen Schaden zufügt, so kann auch auf das Luftleitelement 32 verzichtet werden.

Fig. 2 zeigt nochmals die gleiche Ansicht wie Fig. 1, so dass gleiche Bauteile auch gleichen Bezugszeichen entsprechen und hier nicht nochmals erläutert werden.

Im Unterschied zu Fig. 1, zeigt nunmehr Fig. 2 die Lager- und Transporteinheit 1100. Zusätzlich zu der Lager- und Transportvorrichtung 100 ist hier noch das in deren Positioniereinheit 18 anzuordnende Temperierelement 1102 gezeigt. Vorteilhaft ist die Position der Führungselemente 20 an der Trägerunterseite 16 durch die Geometrie des aufzunehmenden Temperierelements 1102 vorgegeben. Durch die vorteilhafte L-Form kann das Temperierelement 1102 einfach und schnell zwischen die beiden Leistenelemente eingeführt und zugleich untergriffen werden. Hierdurch kann einfach und effektiv die Positionierung des Temperierelements 1102 sichergestellt werden. Das Temperierelement 1102 weist eine regelmäßige Anzahl an Durchgangsöffnungen 34 auf. Diese erhöhen nochmals die Effektivität für die passive Temperierung des Temperiervolumens 4 und die Strömung der temperierten, beispielsweise der gekühlten oder warmhaltenden Luft innerhalb des Temperiervolumens 4.

In Fig. 3 ist eine schematische dreidimensionale Ansicht eines Regenerationsmagazins 200 mit interner Temperiereinheit 202 gezeigt. Im unteren, bodennahen Abschnitt sind Teile der Temperiereinheit 202 angeordnet.

Das Gehäuse 204 ist vorteilhaft aus Metall ausgebildet und ist in diesem Ausführungsbeispiel in seiner vertikalen Längserstreckung größer ausgebildet als in seiner horizontalen Quererstreckung. Das Gehäuse 204 begrenzt über Seitenflächen 206 und Deckel 208 den Gehäuseinnenraum 224 (hier nicht explizit gezeigt). An der Frontseite 210 ist eine Öffnung 212 dargestellt, durch welche der Gehäuseinnenraum 224 erreichbar ist. Die Öffnung 212 ist mit einem Verschlusselement 214 reversibel verschließbar ausgebildet.

In dem hier gezeigten Ausführungsbeispiel ist das Verschlusselement 214 zweiflügelig ausgebildet. Es weist einen ersten Flügel 216a und einen zweiten Flügel 216b auf. Zum Öffnen der beiden Flügel 216a, 216b sind vorliegend zwei Antriebseinheiten 218 vorgesehen. Diese können beispielsweise als Stellmotor oder Elektromotor ausgebildet sein. In der hier gezeigten Ausführung sind die beiden Flügel 216a, 216b linear nach außen verstellt, so dass die Öffnung 212 frei zugänglich ist. Das Verschlusselement 214 ist geöffnet. Durch die Öffnung 214 hindurch ist die Temperierelementaufnahmeeinheit dargestellt.

In Fig. 4 ist eine Frontansicht des Regenerationsmagazins 200 aus Fig. 3 mit geöffnetem Verschlusselement 214 dargestellt. Unten, bodennah sind wieder Teile der Temperiereinheit 202 dargestellt. Die Temperiereinheit 202 ist hier verkleidet, um sie vor Verschmutzungen zu schützen. Die Temperierelementaufnahmeeinheit 217 ist hier als Frontansicht mit den darin angeordneten Temperierelement 1102 gezeigt.

Die beiden Flügelelemente 216a, 216b sind bis in deren Endposition verfahren, so dass die Öffnung 212 vorteilhaft vollständig freigegeben ist. Die Öffnung 212 ist in ihrer Geometrie derart ausgebildet, dass die Temperierelemente 1102 durch die Öffnung 212 hindurchführbar sind, ohne dass diese während des Einführens in den Gehäuseinnenraum 224 hinein verkippt werden müssen.

Jedes Temperierelement 1102 liegt zumindest teilweise auf jeweils einem Luftführungselement 26 auf. Der Abstand zwischen zwei Luftführungselemente 226 ist als Abstand R gekennzeichnet. Jeweils zwei einander benachbart angeordnete Luftführungselemente 226 spannen zusammen mit dem Halterahmen (nicht gezeigt) oder einer Gehäuseinnenraumwandung (nicht gezeigt) durch den gegenseitigen Abstand R ein Regenerationsfach auf.

In dieses wird das Temperierelement 1102 eingeführt und während der Regeneration gelagert. Es ist optional möglich, dass die Luftführungselemente 226 an einem Halterahmen (nicht gezeigt) im Gehäuseinnenraum 224 befestigt sind. Hierdurch ergibt sich eine besonders stabile Konstruktion, welche die einzelnen Temperierelemente 1102 sicher und verlässlich aufnehmen und tragen kann.

Im hier gezeigten Beispiel sind alle Regenerationsfächer mit Temperierelementen 1102 belegt. Es gibt keine freie Position.

Weiterhin weist in diesem Beispiel jedes Temperierelement 1102 an seiner zur Öffnung 212 gerichteten Stirnseite wenigstens ein Erkennungsmittel 228 auf. Dieses kann als RFID-Tag ausgebildet sein. Hierdurch ist es möglich, dem Temperierelement 1102 spezifische, ihm zugehörige Daten zuzuweisen, um diese dann in einer Datenbank zu erfassen und/oder zu verwalten. Dies kann in der Kontrolleinheit erfolgen.

Weiterhin kann an der gleichen Stirnseite der Temperierelemente 1102 ein kraftbeaufschlagbarer Abschnitt vorgesehen sein, welcher beispielsweise magnetisch ausgebildet ist.

Jedes Temperierelement 1102 liegt zumindest abschnittsweise auf einem Luftführungselement 226 auf. Die hier eingesetzten Luftführungselement 226 sind zumindest teilweise V-förmig ausgebildet. Vorteilhaft ist die Fläche, welche sich unterhalb des darauf angeordneten Temperierelements 1102 befindet, V-förmig ausgebildet. Die V-Form läuft mittig unter dem Temperierelement 1102 zusammen, so dass eine Rinne ausgebildet wird.

Vorteilhaft weist diese Rinne (hier nicht explizit gezeigt) wenigstens eine Öffnung auf (hier nicht gezeigt), durch welche mögliches Kondenswasser, welches sich am Temperierelement 1102 während dessen Regeneration bilden kann, gezielt nach unten abgeführt werden kann.

In Fig. 6a ist ein Ausschnitt eines Regenerationsmagazins 200 gezeigt. Hier ist der Abschnitt dargestellt, wo Verdampfer 244 und Luftstromführungseinrichtung 240 dargestellt sind. Vorteilhaft wird der Bereich zwischen Verdampfer 244 und Luftstromführungseinrichtung 240 mit einem Schutzelement 254, beispielsweise einem Blech überspannt und vor Tropfwasser der darüber offen angeordneten Temperierelemente (hier nicht gezeigt) geschützt. Unterhalb des Verdampfers 244 ist ein Zwischenboden 56 angeordnet. Dieser trennt den unteren Gehäusebereich mit dem Kompressor (hier vom Gehäuse verdeckt) vom restlichen Gehäuseinnenraum.

Im einfachsten Fall ist der Zwischenboden 256 geschäumt ausgebildet. Vorteilhaft ist der Zwischenboden 256 zur Seite des Verdampfers 244 nach unten geneigt ausgebildet. So kann mögliches Tropfwasser auf der Schräge ablaufen und durch geeignete Öffnungen (hier nicht gezeigt) vom Zwischenboden 256 abgeführt werden.

Um mögliches Tropfwasser vor dem Anfrieren auf dem Zwischenboden 256 zu schützen, kann der Zwischenboden 256 beheizbar ausgebildet sein. Hierzu ist wenigstens ein Heizelement (hier nicht gezeigt) im Zwischenboden 256 eingebettet und/oder auf diesem und/oder unter diesem angeordnet. Das Heizelement (hier nicht gezeigt) kann als Heizkabel ausgebildet sein. Dies ist vorteilhaft, da hierdurch der Zwischenboden 256 erwärmbar ist, so dass mögliches Tropfwasser, ausgehend von den darüber angeordneten Temperierelementen(hier nicht gezeigt), gerade nicht auf dem Zwischenboden 256 anfriert und sich dicke Eisschichten dort ausbilden. Hierdurch würde nach einer Zeit auch wenigstens die Funktion des Verdampfers 244 eingeschränkt werden. Daher ist es wichtig, das Tropfwasser auch flüssig abzuführen. Dies wird erfolgreich mit der Erwärmung des Zwischenbodens 256 erreicht.

In Fig. 5b ist eine perspektivische Ansicht des Gehäuseinnenraums 224 gezeigt. Im unteren gekammerten Bereich sind Teile der Temperiereinheit 202 angeordnet. Diese sind durch den Zwischenboden 256 vom Gehäuseinnenraum 224 räumlich getrennt. Vorteilhaft dient der Zwischenboden 256 auch zugleich als thermische Isolation, so dass keine Wärme aus dem unteren gekammerten Bereich in den Gehäuseinnenraum 224 dringen kann.

An der abgeflachten Kante des Zwischenboden 256, dem Verdampfer 244 benachbart angeordnet, ist eine Tropfwasseröffnung 258 vorgesehen. Über diese kann Tropfwasser vom Zwischenboden 256 und somit auch aus dem Gehäuseinnenraum 224 abgeführt werden.

Weiterhin ist die Temperierelementaufnahmeeinheit 217 gezeigt. Die Temperierelementaufnahmeeinheit 217 wird unten durch den Verdampfer 244 begrenzt. An deren Vorderseite sind die zahlreichen Temperierelemente 1102 eingeschoben in die Regenerationsfächer dargestellt. Die Temperierelementaufnahmeeinheit 217 weist zum seitlichen Begrenzen der Regenerationsfächer, vorteilhaft beidseitig, wenigstens einen unterbrochenen Seitenabschnitt 260 auf.

Die seitlichen, sich in vertikaler Richtung erstreckenden Seitenabschnitte 260 der Temperierelementaufnahmeeinheit 217 sind in diesem Fall nicht voll ausgebildet. Sie sind aus mehreren Streifen 262 ausgebildet, so dass sich vertikale Längsöffnungen 264 bedingen. Diese können durchgängig in vertikaler Richtung sein und/oder aber in vertikaler Richtung unterbrochen sein.

Vorteilhaft sind diese Streifen 262 aus Metall, beispielsweise aus Blech ausgebildet. Die Anordnung der Bleche 262 in Kombination mit den Längsöffnungen 64 schaffen einen einheitlichen Druckverlust und damit ein einheitliches Umspülen der Temperierelemente 1102 über die Höhe der Regenerationsfächer. Vorteilhaft können die Längsöffnungen 264 und die Streifen 262 variabel ausgebildet sein, so dass sich in Druckabhängigkeit des Temperierluftstrom unterschiedliche Durchströmbereiche zwischen den Streifen 262 ausbilden lassen.

Fig. 5c zeigt die Frontansicht des Regenerationsmagazins 1 aus Fig. 4, ohne die entsprechenden Gehäusewandungen. Mittig angeordnet ist der Halterahmen 234 mit den darin angeordneten Luftführungselementen 226 und Temperierelementen 1102.

Die Luftstromführungseinrichtung 240, welche als Ventilator ausgebildet sein kann, führt, beispielsweise bläst, den temperierten Luftstrom auf dem Strömungspfad S nach oben. Durch die Ausbildung des Halterahmens 234, der Luftführungselemente 226 und des hierdurch begrenzten Gehäuseinnenraums 224 wird der temperierte Luftstrom nicht nur nach oben geführt. Der Strömungspfad S ist sowohl nach oben als auch über und/oder unter und/oder durch die Durchgangsöffnungen des Temperierelements 1102 gerichtet ausgebildet. Dieser Strömungspfad wird insbesondere dadurch bedingt, dass der Halterahmen 234 direkt am Gehäusedeckel 242 angeordnet ist. Hierdurch ist kein freies Volumen bedingt. Der temperierte Luftstrom kann sich nicht beliebig im Gehäuseinnenraum 224 verteilen, sondern wird durch das ständige Nachführen durch die Luftstromführungseinrichtung 240 durch die verbleibenden Zwischenräume geführt, beispielsweise geblasen. So strömt der temperierte Luftstrom vorteilhaft gezielt zumindest über und unter die Temperierelemente 1102, so dass diese kurzzeitig regeneriert werden können. In Frontansicht auf der linken Seite tritt der Luftstrom dann wieder aus und wird nach unten in Richtung Verdampfer 244 geführt. Diesen durchströmt die nunmehr erwärmte Luft. Hierbei wird die Luft wieder temperiert, hier zumindest gekühlt, um dann im nächsten Zirkulationsschritt wieder von der Luftstromführungseinrichtung 240 in Richtung Temperierelemente 1102 geführt zu werden. Vorteilhaft ist der Strömungspfad S insgesamt als aktiver, kontinuierlicher Luftzirkulationspfad ausgebildet.

In Fig. 6 ist eine schematische dreidimensionale Ansicht einer weiteren Ausführungsform eines Regenerationsmagazins 300 mit interner Temperiereinheit 302 gezeigt. Im unteren, bodennahen Abschnitt sind Teile der Temperiereinheit 302 angeordnet.

Das Gehäuse 304 ist vorteilhaft aus Metall ausgebildet und ist in diesem Ausführungsbeispiel in seiner vertikalen Längserstreckung größer ausgebildet als in seiner horizontalen Quererstreckung. Das Gehäuse 304 begrenzt über Seitenflächen 306 und Deckel 308 den Gehäuseinnenraum (hier nicht explizit gezeigt).

An der Frontseite 310 ist sind zwei Öffnungen 312, 314 dargestellt, durch welche der Gehäuseinnenraum (nicht gezeigt) erreichbar ist. Die Öffnungen 312, 314 sind jeweils mit einem Verschlusselement reversibel verschließbar ausgebildet. Vorteilhaft sind die beiden Verschlusselemente unabhängig voneinander. Das obere Verschlusselement verschließt die Temperierelementzuführöffnung 312. Das vertikal hierzu beabstandet angeordnete zweite Verschlusselement verschließt die Temperierelementabführöffnung 314. Beide Verschlusselemente sind hier nicht gezeigt, da beide die Temperierelementzuführöffnung 312 und die Temperierelementabführöffnung 314 im geöffneten Zustand dargestellt sind. Die beiden Verschlusselemente sind nach innen in den Gehäuseinnenraum 316 verschwenkt.

Dies ist nicht beschränkend zu verstehen, so dass es auch denkbar ist, die Verschlusselemente außenliegend am Gehäuse anzubringen.

In Fig. 7 und 8 sind unterschiedliche Ausgestaltungen des Halterahmens 320 gezeigt.

Lediglich der Halterahmen 320 nimmt in vertikaler Erstreckung einen S-förmigen Verlauf ein. Die beiden seitlichen Abschnitte 322, 324 sind S-förmig gekrümmt ausgebildet. Beide Seitenabschnitte 322, 324 weisen einen deckungsgleichen Krümmungsverlauf auf.

Zwischen den beiden Seitenabschnitten 322, 324 ist der Zwischenraum 26 ausgebildet. In diesem Zwischenraum 326 können zahlreiche Temperierelemente 1102 horizontal angeordnet sein. Im hier gezeigten Beispiel ist der Zwischenraum und somit die Temperierelementaufnahmeeinheit voll bestückt mit Temperierelementen 1102 dargestellt.

Die S-Form erweist sich dahingehend als vorteilhaft, da hierdurch die senkrecht nach unten wirkende Gewichtskraft auf das unterste Temperierelement 1102 reduziert werden kann. Zudem wird ein Verkanten innerhalb des Zwischenraums 326 vermieden. Somit kann stets die korrekte Positionierung der Temperierelemente 1102 im Zwischenraum 326 sichergestellt sein.

Weiterhin weist in diesem Beispiel jedes Temperierelement 1102 an seiner zur Öffnung 312, 314 gerichteten Stirnseite wenigstens ein Erkennungsmittel 334 auf. Dieses kann als RFID-Tag ausgebildet sein. Hierdurch ist es möglich, dem Temperierelement 1102 spezifische, ihm zugehörige Daten zuzuweisen, um diese dann in einer Datenbank zu erfassen und/oder zu verwalten. Dies kann in der Kontrolleinheit erfolgen. Weiterhin kann an der gleichen Stirnseite der Temperierelemente 1102 ein kraftbeaufschlagbarer Abschnitt vorgesehen sein, welcher beispielsweise magnetisch ausgebildet ist.

Hier nicht gezeigt, aber möglich ist, dass das vorletzte Temperierelement 1102 vom letzten, untersten Temperierelement 1102 des Stapels zumindest teilweise beabstandet angeordnet ist. Beispielsweise kann das vorletzte Temperierelement 1102 schräg ausgerichtet sein. Hierdurch wird nochmals die Reibung über die Flächenlast signifikant reduziert. Das unterste Temperierelement kann somit noch leichter entnommen werden.

Unterhalb des Halterahmens 320 sind Teile der Temperiereinheit 302 gezeigt. Die Luftstromführungseinrichtung 332, welche als Ventilator ausgebildet sein kann, führt, beispielsweise bläst, einen temperierten Luftstrom, ausgehend vom Verdampfer 330, auf dem Strömungspfad S nach oben. Durch die Ausbildung des Halterahmens 320, den hierdurch begrenzten Gehäuseinnenraums 16 sowie die Form der Seitenabschnitte 322, 324 wird der temperierte Luftstrom nicht nur nach oben in Pfeilrichtung geführt. Der Strömungspfad S teilt sich und ist sowohl nach oben als auch über und/oder unter und/oder durch die Durchgangsöffnungen (hier nicht gezeigt) der im Zwischenraum 326 angeordneten Temperierelemente 1102 gerichtet ausgebildet.

Dieser Strömungspfad S wird insbesondere dadurch bedingt, dass der Halterahmen 320 am Gehäusedeckel 308 angeordnet sein kann. Hierdurch ist dort kein besonders großes, freies Volumen bedingt. Der temperierte Luftstrom kann sich nicht beliebig im Gehäuseinnenraum 316 verteilen, sondern wird durch das ständige Nachführen durch die Luftführungseinrichtung 40 durch die verbleibenden Zwischenräume der Temperierelementaufnahmeeinheit geführt, beispielsweise geblasen.

So strömt der temperierte Luftstrom vorteilhaft gezielt zumindest über und unter die Temperierelemente 1102, so dass diese kurzzeitig regeneriert, in diesem Beispiel gekühlt, werden können.

In Frontansicht auf der linken Seite der Temperierelemente 1102 tritt der Luftstrom dann in Pfeilrichtung wieder aus der Temperierelementaufnahmeeinheit heraus und wird nach unten in Richtung Verdampfer 330 geführt. Diesen durchströmt die nunmehr erwärmte Luft. Hierbei wird die Luft wieder neu temperiert, hier zumindest gekühlt, um dann im nächsten aktiven Zirkulationsschritt wieder von der Luftstromführungseinrichtung 332 in Richtung Temperierelemente 1102 geführt zu werden. Vorteilhaft ist der Strömungspfad S insgesamt als aktiver, kontinuierlicher Luftzirkulationspfad ausgebildet.

Hier ebenfalls nicht extra gezeigt, aber möglich ist, dass, zur verbesserten Führung des Temperierluftstromes zwischen den Temperierelementen 1102 hindurch und zugleich um deren Regeneration zu beschleunigen, jedes Temperierelement wenigstens drei oder mehr Abstandselemente aufweist. Diese können als Füßchen verstanden werden. Vorteilhaft weist jedes Temperierelemente 1102 wenigstens drei Abstandselemente, vorteilhaft vier oder sechs auf.

In Fig. 8 ist eine weitere mögliche Ausführungsform eines Regenerationsmagazins 300 gezeigt. Der Aufbau entspricht größtenteils der Ausführungsform aus Fig. 7. Gleiche Bezugszeichen kennzeichnen gleiche Bauteile und werden daher nicht erneut erklärt.

In diesem Ausführungsbeispiel ist der Halterahmen 320 gerade ausgebildet. Die beiden Seitenabschnitte 322, 324 restrecken sich geradlinig vertikal von oben nach unten. Dazwischen wird wieder der Zwischenraum 326 aufgespannt. Der Zwischenraum 326 ist wieder derart ausgebildet, dass Temperierelemente 1102 aufgenommen werden können. In diesem Ausführungsbeispiel sind an den Innenwandungen der beiden Seitenabschnitte 322, 324 Trennelemente 338 angeordnet. Diese können im einfachsten Fall als Vorsprung oder vorspringende Leiste ausgebildet sein. Die Trennelemente 338 ragen in den Zwischenraum 326 hinein, vorteilhaft in horizontaler Anordnung oder schräg nach unten gerichteter Anordnung in Bezug auf den jeweiligen Seitenabschnitt 322, 324. Die Trennelemente 338 sind vorgesehen, um die Temperierelemente 1102 zumindest teilweise zu untergreifen und/oder in Position zu halten. Die hier gezeigte Temperierelementaufnahmeeinheit ist nicht voll bestückt gezeigt, um die Funktion besser zu verdeutlichen.

Um auch hier die Gewichtskraft und Flächenlast von übereinander gestapelten Temperierelemente 1102 zu verringern, sind die Trennelemente 338 vorgesehen. Diese untergreifen und/oder halten ein Temperierelement 1102 an dessen einem freien Ende. Das Temperierelement 1102 selbst ist verkippt im Zwischenraum 326 angeordnet. Wird nun das unterste Temperierelement 1102 durch die Temperierelementabführöffnung (hier nicht gezeigt) entnommen, so rutschen die restlichen Temperierelemente 1102 im Zwischenraum nicht einfach geradlinig nach unten, sondern kippen in einer zick-zack-Bewegung nach. Hierdurch wird ein Verkanten innerhalb des Zwischenraums vermieden und mögliche Vereisungen der Temperierelemente 1102 werden aufgebrochen.

Zur verbesserten Führung der Temperierelemente 1102 und zugleich um deren Regeneration zu beschleunigen, weisen die Temperierelemente 1102 an ihrer Unterseite Abstandselemente 336 auf. Diese können als Füßchen verstanden werden. Vorteilhaft weist jedes Temperierelemente 1102 wenigstens drei Abstandselemente 336, vorteilhaft vier oder sechs auf. Die Abstandelemente 336 dienen auch der zusätzlichen Positionsstabilisierung währen der zickzack-Bewegung und der dann notwendigen stabilen Anordnungen im Temperierelementstapel im Zwischenraum 326.

Unterhalb des Halterahmens 320 sind Teile der Temperiereinheit 302 gezeigt. Die Luftstromführungseinrichtung 332, welche als Ventilator ausgebildet sein kann, führt, beispielsweise bläst, einen temperierten Luftstrom, ausgehend vom Verdampfer 330, auf dem Strömungspfad S nach oben. Durch die Ausbildung des Halterahmens 320, den hierdurch begrenzten Gehäuseinnenraum 316 sowie die Form der Seitenabschnitte 322, 324 wird der temperierte Luftstrom nicht nur nach oben in Pfeilrichtung geführt. Der Strömungspfad S ist sowohl nach oben als auch über und/oder unter und/oder durch die Durchgangsöffnungen (hier nicht gezeigt) der im Zwischenraum 326 angeordneten Temperierelemente 1102 gerichtet ausgebildet. Dieser Strömungspfad S wird insbesondere dadurch bedingt, dass der Halterahmen 320 direkt am Gehäusedeckel 8 angeordnet sein kann. Hierdurch ist dort kein freies Volumen bedingt. Der temperierte Luftstrom kann sich nicht beliebig im Gehäuseinnenraum 316 verteilen, sondern wird durch das ständige Nachführen durch die Luftführungseinrichtung 340 durch die verbleibenden Zwischenräume geführt, beispielsweise geblasen.

So strömt der temperierte Luftstrom vorteilhaft gezielt zumindest über und unter die Temperierelemente 1102, so dass diese kurzzeitig regeneriert werden können. In Frontansicht auf der linken Seite der Temperierelemente 1102 tritt der Luftstrom dann in Pfeilrichtung wieder aus der Temperierelementaufnahmeeinheit aus und wird nach unten in Richtung Verdampfer 330 geführt. Diesen durchströmt die nunmehr erwärmte Luft. Hierbei wird die Luft wieder temperiert, hier zumindest gekühlt, um dann im nächsten aktiven Zirkulationsschritt erneut von der Luftstromführungseinrichtung 332 in Richtung der Temperierelementaufnahmeeinheit geführt zu werden. Vorteilhaft ist der Strömungspfad S insgesamt als aktiver, kontinuierlicher Luftzirkulationspfad ausgebildet.

Obwohl die Erfindung im Detail durch die vorteilhaften Ausführungsbeispiele näher illustriert und beschrieben wurde, so ist die Erfindung nicht durch die offenbarten Beispiele eingeschränkt. Andere Variationen können vom Fachmann hieraus abgeleitet werden, ohne den Schutzumfang der Erfindung zu verlassen. Insbesondere beschränkt sich die Erfindung nicht auf die nachfolgend angegebenen Merkmalskombinationen, sondern es können auch für den Fachmann offensichtlich ausführbare andere Kombinationen und Teilkombinationen aus den offenbarten Merkmalen gebildet werden.

### Bezugszeichenliste

- 100: Lager- und Transportvorrichtung
- 2: Gehäusekorpus
- 2b: Boden
- 4: Temperiervolumen
- 6: Gehäusekorpusverschlusseinheit
- 8: Träger
- 10: Oberseite
- 12: Erfassungseinrichtung
- 14: Griffelement/Greifabschnitt
- 16: Unterseite
- 18: Positioniereinheit
- 20: Führungselement
- 21: Strömungsrippen
- 22: Beabstandungselement
- 24: Abstandshalter
- 26: Auflagefläche
- 28: Isolationselement
- 30: unterer Abschnitt
- 32: Luftleitelement
- 34: Durchgangsöffnung
- 36: Dichtung
- 38: weitere Dichtung

- 1100: Lager- und Transporteinheit
- 1102: Temperierelement

- 200: Regenerationsmagazin
- 202: Temperiereinheit
- 204: Gehäuse
- 206: Seitenfläche
- 208: Deckel
- 210: Frontseite
- 212: Öffnung
- 214: Verschlusselement
- 216a: erster Flügel
- 216b: zweiter Flügel
- 217: Temperierelementaufnahmeeinheit
- 218: Antriebseinheit
- 224: Gehäuseinnenraum
- 226: Luftführungselement
- 228: Erkennungsmittel
- 230: Kompressor
- 232: Auffangwanne
- 234: Halterahmen
- 236: Sensorelement
- 238: optisches Anzeigemittel
- 240: Luftstromführungseinrichtung
- 244: Verdampfer
- 34: Durchgangsöffnung
- 248: Rahmen
- 250: Tropföffnung
- 252: Rinne
- 254: Schutzelement
- 256: Zwischenboden
- 258: Tropfwasseröffnung
- 260: Seitenabschnitt
- 262: Streifen
- 264: Längsöffnungen
- S: Strömungspfad

- 300: weiteres Regenerationsmagazin
- 302: Temperiereinheit
- 304: Gehäuse
- 306: Seitenfläche
- 308: Deckel
- 310: Frontseite
- 312: Temperierelementzuführöffnung
- 314: Temperierelementabführöffnung
- 316: Gehäuseinnenraum
- 320: Halterahmen
- 322: Seitenabschnitt
- 324: weiterer Seitenabschnitt
- 326: Zwischenraum
- 330: Verdampfer
- 332: Luftstromführungseinrichtung
- 334: Erkennungsmittel
- 336: Abstandselement
- 338: Trennelement

## Patentansprüche

1. Temperiersystem mit wenigstens einer Lager- und Transportvorrichtung (100), welche wenigstens ein austauschbares, regenerierbares Temperierelement (1102) aufweist, sowie wenigstens einem Regenerationsmagazin (200; 300) zur aktiven Regeneration von entladenen Temperierelementen (1102) aus Lager- und Transportvorrichtungen (100),
wobei die wenigstens eine Lager- und Transportvorrichtung (100) eine Erfassungseinrichtung (12) aufweist, welche mit der wenigstens einen Kontrolleinheit des wenigstens einen Regenerationsmagazins (200; 300) Daten- und/oder Kommunikationsverbindungen ausbildet und/oder wobei die wenigstens eine Erfassungseinrichtung (12) und die wenigstens eine Kontrolleinheit des wenigstens einen Regenerationsmagazins Daten- und/oder Kommunikationsverbindungen mit wenigstens einer externen Steuereinheit ausbilden.

2. Temperiersystem nach Anspruch 1,
**dadurch gekennzeichnet, dass**
die Lager- und Transportvorrichtung (100) wenigstens einen Gehäusekorpus (2) sowie wenigstens eine Gehäusekorpusverschlusseinheit (6) zum Verschließen des Gehäusekorpus (2) aufweist, wobei die Gehäusekorpusverschlusseinheit (6) wenigstens einen Träger (8) sowie wenigstens eine daran angeordnete Positioniereinheit (18) zur zumindest teilweisen Aufnahme wenigstens eines mobilen, regenerativen Temperierelements (1102) aufweist, wobei die Gehäusekorpusverschlusseinheit und/oder der Gehäusekorpus (2) weiterhin wenigstens eine Erfassungseinrichtung aufweist.

3. Temperiersystem nach Anspruch 1 oder 2,
**dadurch gekennzeichnet, dass**
das Regenerationsmagazin (200; 300) zur aktiven Regeneration von entladenen Temperierelementen (1102) aus Lager- und Transportvorrichtungen (100) wenigstens ein Gehäuse (204; 304), welches wenigstens eine Temperierelementzuführ- und/oder Temperierelementabführöffnung (212; 312, 314)für Temperierelemente (1102) aufweist, wobei die wenigstens eine Temperierelementzuführ- und/oder Temperierelementabführöffnung (212; 312, 314) mit wenigstens einem Verschlusselement (214) verschließbar ausgebildet ist, und eine im Gehäuseinnenraum (224;316) angeordnete Temperierelementaufnahmeeinheit, welche über die wenigstens eine Temperierelementzuführ- und/oder Temperierelementabführöffnung (212; 312, 314)mit Temperierelementen (1102) bestückbar ausgebildet ist, sowie wenigstens eine Kontrolleinheit aufweist.

4. Temperiersystem nach einem der Ansprüche 1-3,
**dadurch gekennzeichnet, dass**
dieses weiterhin wenigstens eine Fördereinheit aufweist.

5. Temperiersystem nach Anspruch 4,
**dadurch gekennzeichnet, dass**
die Fördereinheit wenigstens eine Fördereinheitsteuereinheit zur Ausbildung von Daten- und/oder Kommunikationsverbindungen aufweist.

6. Temperiersystem nach einem der Ansprüche 1-5,
**dadurch gekennzeichnet, dass**
dieses zumindest teilweise manuell über Bedienpersonal, zumindest teilweise halbautomatisch oder zumindest teilweise automatisch betreibbar ausgebildet ist.

7. Verfahren zum Betrieb eines Temperiersystems nach wenigstens einem der Ansprüche 1 bis 6, wobei wenigstens die wenigstens eine Kontrolleinheit und die wenigstens eine Datenerfassungseinrichtung miteinander wenigstens ein Kommunikationsnetzwerk mit Daten- und/oder Kommunikationsverbindungen ausbilden und in Abhängigkeit der über die Daten- und/oder Kommunikationsverbindungen erfassten und verarbeiteten Daten des Temperiersystems und/oder von der wenigstens einen Kontrolleinheit und/oder von der wenigstens einen Datenerfassungseinrichtung Aktionsabläufe ausgelöst werden.

8. Verfahren zum Betrieb eines Temperiersystems nach wenigstens einem der Ansprüche 1 bis 6 oder als Schritt des Verfahrens nach Anspruch 7, wobei die wenigstens eine Erfassungseinrichtung und die wenigstens eine Kontrolleinheit des wenigstens einen Regenerationsmagazins Daten- und/oder Kommunikationsverbindungen mit wenigstens einer externen Steuereinheit ausbilden und in Abhängigkeit der über die Daten- und/oder Kommunikationsverbindungen erfassten und verarbeiteten Daten des Temperiersystems und/oder von der wenigstens einen Kontrolleinheit und/oder von der wenigstens einen Datenerfassungseinrichtung Aktionsabläufe von der externen Steuereinheit ausgelöst werden.

9. Verfahren zum Betrieb eines Lagersystems nach Anspruch 7 oder 8, wenigsten weiterhin den Schritt aufweisend, dass die Aktionsabläufe aufeinander abgestimmt werden.
